# EUROPÄISCHE PATENTSCHRIFT

(11) **EP 3 799 768 B1**
(45) Veröffentlichungstag und Bekanntmachung des Hinweises auf die Patenterteilung: **23.02.2022**
(21) Anmeldenummer: 20190615.3
(22) Anmeldetag: 12.08.2020
(51) Int. Cl.: A47C 7/18, A47C 1/126, A47C 1/121, E04H 3/12, A47C 4/18

(54) **UMRÜSTBARER KLAPPSITZ FÜR EINE STEH- UND SITZPLATZTRIBÜNE**
CONVERTIBLE FOLDING SEAT FOR A STAND USED FOR BOTH SITTING AND STANDING
SIÈGE PLIANT CONVERTIBLE POUR UNE TRIBUNE AVEC PLACES DEBOUT ET ASSISE

(30) Priorität: 01.10.2019 DE 102019126519
(43) Veröffentlichungstag der Anmeldung: 07.04.2021
(73) Patentinhaber: TSA Tribünen und Sitzsysteme Augenstein GmbH, 76327 Pfinztal (DE)
(72) Erfinder: Augenstein, Andreas, 76327 Pfinztal (DE)
(74) Vertreter: Jany, Peter

(56) Entgegenhaltungen:
- DE-U1-202009 001 471
- US-A- 828 136

## Beschreibung

Die Erfindung betrifft ein umrüstbares, auseinander- und zusammenklappbares Sitzelement für Tribünen, das zusammengeklappt als Stehpodest einer Stehplatztribüne und auseinandergeklappt als Sitzplatz einer Sitzplatztribüne nutzbar ist. Die Erfindung betrifft also einen Sitz für eine Tribüne, die wahlweise als Steh- oder Sitzplatztribüne nutzbar ist, insbesondere in einem Stadion oder einer Veranstaltungshalle, wobei der Sitz als zwischen einer unteren Stehplatzstellung und einer oberen Sitzplatzstellung umrüstbares, fest auf der Tribüne montiertes Bauteil ausgebildet ist. Das Sitzelement bildet in der Stehplatzstellung eine Stehstufe einer Stehplatztribüne und in der Sitzplatzstellung mindestens einen Sitz einer Sitzplatztribüne und kann im fest in der Tribüne eingebauten Zustand durch Zusammen- oder Auseinanderklappen wahlweise für einen Steh- oder Sitzplatz genutzt werden, ohne es montieren oder demontieren zu müssen. Derartige Sitzelemente bzw. Stadionsitze werden auch als Vario-Seat bezeichnet.

Es ist bekannt, Tribünen variabel als Stehplatztribüne oder unter Verwendung von Sitzelementen als Sitzplatztribüne zu nutzen. Die jeweilige Nutzung der Tribüne hängt von der Art der Veranstaltung und der Anzahl der darauf unterzubringenden Zuschauer ab. Beispielsweise werden in Sportstadien wie Fußball- oder Eishockeystadien für die Fans in bestimmten Bereichen gerne Stehplätze angeboten. Durch die Umrüstung von Sitzauf Stehplätze verdoppelt sich die Zahl der zur Verfügung stehenden Zuschauerplätze nahezu, sodass die Tickets entsprechend kostengünstiger angeboten und/oder der Veranstalter höhere Einnahmen erzielen kann. Das liegt daran, dass sich die Treppen- bzw. Stufenstruktur von Sitzplatztribünen in der Regel von der von Stehplatztribünen unterscheidet. Eine Tribünenstufe eines Sitzplatzbereichs ist im Allgemeinen etwa doppelt so breit und doppelt so hoch wie eine Tribünenstufe eines Stehplatzbereichs, da ein auf einem Sitzelement sitzender Zuschauer zusätzlichen Bein- und Fußraum benötigt und auch der Sitz, insbesondere die Rückenlehne, einen gewissen Platzbedarf aufweist. Die Nutzung einer Tribüne als Sitzplatztribüne bringt es deshalb mit sich, dass die Gesamtzahl der insgesamt zur Verfügung stehenden Plätze gegenüber einer Stehplatztribüne reduziert ist. Diese Reduzierung des Gesamtfassungsvermögens eines Stadions oder einer Tribüne hat für den Veranstalter finanzielle Einbußen und/oder für die Zuschauer höhere Preise zur Folge.

Die Sportfans nehmen die Stehplatzangebote nicht nur wegen des günstigeren Preises gerne an, sondern auch, weil durch die größere Zuschauerdichte und die erhöhte Zuschauerzahl bei den entsprechenden Veranstaltungen eine intensivere Stimmung in einem Fanblock oder im gesamten Stadion erzeugt wird, die für die Fans und zur Unterstützung der Akteure sehr wichtig ist. Dagegen sind für andere Veranstaltungen, z. B. Konzerte, auf den Tribünen mehr oder ausschließlich Sitzplätze gewünscht. Ferner ist für manche Sportveranstaltungen, insbesondere internationaler Art, oft vorgeschrieben (beispielsweise durch die FIFA), dass das Stadium einen relativ großen Anteil von Sitzplätzen oder sogar nur Sitzplätze aufweisen muss. Beispielsweise sind für internationale Fußballspiele nur Sitzplätze gestattet, sodass die Stadien in der Regel komplett mit Sitzen ausgestattet werden. Für nationale Spiele wird kein so großer Anteil an Sitzplätzen gefordert und von den Fans und dem Betreiber auch nicht gewünscht.

Daraus ergibt sich das Erfordernis, Tribünen je nach Art der Veranstaltung von Stehplatztribünen in Sitzplatztribünen und umgekehrt umzurüsten.

Um eine Tribüne wahlweise als Steh- oder Sitzplatztribüne nutzen zu können, werden daher oft Steh- in Sitzplätze und umgekehrt umgewandelt. Hierzu sind bisher verschiedene Vorgehensweisen bekannt.

Zum Verwenden einer Tribüne mit Sitzplätzen, beispielsweise für die Austragung eines internationalen Spiels, wird der Fanbereich mit demontierbaren Sitzelementen ausgestattet. Für die Austragung eines nationalen Spiels werden die Sitzplätze im Fanbereich demontiert und die erforderlichen Wellenbrecher eingebaut. Die Sitzplätze werden also teilweise aus- bzw. wieder eingebaut. Nachteilig hierbei sind die hohen Umrüstkosten, der enorme Arbeitsaufwand einschließlich der damit jeweils verbundenen Umrüstdauer und das Erfordernis der Lagerung der ausgebauten Teile der Sitzelemente an anderer Stelle.

Um Umrüstkosten einzusparen, gibt es hierzu einige Systeme, die ein zügiges Umrüsten von Sitz- auf Stehplatz und umgekehrt erlauben. Die einzelnen Systeme unterscheiden sich jedoch stark in Handhabung, Ergonomie, Ökonomie und Komfort.

Eine erste bekannte Variante eines umrüstbaren Steh-Sitzplatzes umfasst eine Art fest montierten Geländerbügel, in den ein klappbares Sitzteil integriert ist. Das Sitzteil kann bei Nutzung des Sitzelements als Stehplatz hochgeklappt und verriegelt werden. Ein Nachteil hierbei ist, dass bei dieser Ausführung bei allen Sitzplätzen der Geländerbügel vorhanden ist und dies eine Käfigwirkung bei den Zuschauern erzeugt. Ein weiterer Nachteil ist, dass dabei entweder eine zusätzliche Stehstufe erforderlich ist oder sich die Stehplätze von zwei hintereinander folgenden Reihen immer auf gleichem Höhenniveau befinden.

Eine solche Variante eines variablen Steh-Sitz-Systems ist in der EP 0 635 229 A1 beschrieben. Sie zeigt eine Barrierenvorrichtung, insbesondere für Stadiontribünen und Veranstaltungshallen, mit einer Barriereneinrichtung, die vertikal verlaufende Strebenelemente aufweist, die mit ihrem unteren Ende in einem Fundament verankerbar und die in ihrem oberen Bereich durch ein Querstrebenelement verbunden sind. In die Barriereneinrichtung ist ein verschwenk- und arretierbarer Sitz aufgenommen. Nachteilig bei dieser Vorrichtung ist, dass jeder Sitz einzeln manuell entriegelt und ausgeklappt werden muss und dass die Sitzelemente nicht selbsttätig hochklappen. Ferner weist diese Vorrichtung enge Platzverhältnisse im Laufgangsbereich bzw. für Fluchtwege auf. Zudem ist sie bei Fans unbeliebt, weil die Bügel an jeder Reihe einen Einsperreffekt erzeugen und sich die Fans in dem Aufbau mit Stehplätzen nicht zwischen den Wellenbrechern auf der Tribüne verteilen können. Auch für die Sicht der Zuschauer ist diese Vorrichtung nachteilig, weil sie zum einen keine zusätzliche Stehstufe in einer Zwischenhöhe zu den vorhandenen Stufen bereitstellt, und weil zum anderen das Querstrebenelement zu einer Sichtbehinderung in der Sitzposition führt.

Um eine Tribüne ohne Durchführung baulicher Veränderungen an der Tribüne selbst bzw. ohne Aus- und Einbau von Sitzelementen wahlweise als Sitz- oder Stehplatztribüne nutzen zu können, ist eine zweite Variante bekannt, bei der Sitzelemente verwendet werden, die im Ganzen zwischen einer Stehplatzstellung und einer Sitzplatzstellung umgerüstet werden können, indem sie als um ein Gelenk schwenkbares Bauteil ausgebildet sind und in der Stehplatzstellung eine Auftrittsfläche für die Zuschauer bilden. Der Sitzteil befindet sich unter einer aus Blechprofilen gekanteten Stehstufe, die zum Umrüsten als Sitzplatz um ca. 180° umgeklappt wird und dabei den Sitzteil freigibt. Nachteilig hierbei ist, dass die Sitzhöhe von der Höhe der Tribünenstufe abhängt und nicht frei vorgebbar ist. Daher setzt diese Lösung eine geeignete Höhe der Tribünenstufen voraus, sodass nicht alle Stehplatztribünen mit entsprechenden Sitzelementen nachgerüstet werden können. Ein anderer Nachteil ist die feste Lage des die Sitzfläche bildenden Sitzteils, das den Platz am Laufgang erheblich einschränkt.

Derartige Sitzelemente sind aus dem Dokument DE 36 14 983 A1 bekannt, das sich auf eine horizontal teleskopartig ausziehbare Tribüne bezieht, die in eine Stapellage zusammenschiebbar ist. Dort sind auf horizontal teleskopartig verschiebbaren Stufenelementen Sitzelemente mit auf die Sitzfläche umklappbarer Rückenlehne angeordnet, wobei die Rückenlehnen beim Zusammenfahren der Tribüne in die Stapellage jeweils durch ein Bauelement des nachfolgenden Stufenelementes umgeklappt werden. Der bekannte Tribünensitz lässt sich derart zusammenklappen, dass das Sitzteil mit der darauf aufgelegten Rückenlehne im zusammengeklappten Zustand unterhalb des Stehpodestteils angeordnet ist, sodass das Stehpodestteil von einer Person betreten werden kann. Im auseinandergeklappten Zustand befindet sich das Stehpodestteil unterhalb des Sitzteils. Dies wird dadurch erreicht, dass das Stehpodestteil an einem Tragstück schwenkbar befestigt ist, sodass durch eine Schwenkbewegung eine Umkehrung der Reihenfolge des Stehpodestteils und des Sitzteils in senkrechter Richtung erreicht werden kann. Mit anderen Worten, wenn sich das Sitzteil vor der Schwenkbewegung oberhalb des Stehpodestteils befindet, befindet es sich nach der Schwenkbewegung unterhalb des Stehpodestteils. Wenngleich der bekannte Tribünensitz seinen Zweck im Wesentlichen erfüllt, hat er dennoch den Nachteil, dass sich die Höhe, in der das Sitzteil im auseinandergeklappten Zustand des Tribünensitzes oberhalb des Bodens angeordnet ist, nicht beziehungsweise gegebenenfalls nur mit sehr großem Aufwand verändern lässt. Des Weiteren muss die Tiefe der Bodenfläche, auf der der Tribünensitz angeordnet ist, zumindest doppelt so groß sein wie die Tiefe des Tribünensitzes, die im Wesentlichen durch die Tiefe des Stehpodestteils gebildet wird.

Einer Weiterbildung des Steh-Sitzplatz-Elements der DE 36 14 983 A1 wird in dem Dokument DE 100 00 169 C1 beschrieben. Dort wird vorgeschlagen, dass das Gelenk, bezogen auf die Schwenklage des Sitzelements in der Sitzplatzstellung, im Bereich des vorderen Endes des Sitzelements und im Bereich der vorderen, senkrechten Stufenwand der unter dem Sitzelement befindlichen Tribünenstufe angeordnet ist, und dass das Stehpodestteil mit dem Sitzelement für die Stehplatzstellung auf die Tribünenstufe, die sich in der Sitzplatzstellung vor dem Sitzelement befindet, verschwenkbar ist. Nachteilig hierbei ist, dass die erforderliche Sitzhöhe nur bei geeigneter Höhe der Tribünenstufe erreicht wird. Zudem wird die Position der Sitzplätze in Bezug auf die Stehplätze nach hinten verändert. Nachteilig ist auch, dass die Sitzelemente nicht selbsttätig hochklappen und dass diese Vorrichtung enge Platzverhältnisse im Laufgangsbereich bzw. für Fluchtwege aufweist.

Aus der DE 199 20 705 C2 ist eine Steh-Sitz-Kombination zum umwandelbaren Ausstatten von Tribünen mit Steh- oder Sitzplätzen bekannt, bei der ein auf einer Trittstufe befestigter Pfeiler zum Abstützen der Steh-Sitzkombination verwendet wird. Der Pfeiler ist von der Steh-Sitzkombination unabhängig und an der Trittstufe schwenkbar angelenkt. In der Stehposition der Steh-Sitzkombination wird er nach oben und in der Sitzposition der Steh-Sitzkombination wird er nach unten verschwenkt. Der Sitz muss für das Umwandeln um eine horizontale Schwenkachse gedreht werden.

Auch das Dokument DE 10 2009 007 877 B4 beschreibt ein Sitzelement für eine Tribüne, die wahlweise als Steh- oder Sitzplatztribüne nutzbar ist, wobei das Sitzelement als zwischen einer unteren Stehplatzstellung und einer oberen Sitzplatzstellung umrüstbares Bauteil ausgebildet ist. Das Sitzelement bildet in der Stehplatzstellung eine Stehstufe einer Stehplatztribüne und in der Sitzplatzstellung mindestens einen Sitz einer Sitzplatztribüne. Es umfasst ein Sitzteil, ein in der Stehplatzstellung auf das Sitzteil umklappbares Rückenteil und ein Auftrittelement, das in der Stehplatzstellung des Sitzelements eine das Sitzelement nach oben abdeckende Auftrittsfläche bildet und das gegenüber einer waagerechten Stufenfläche einer Tribünenstufe abgestützt ist. Ferner umfasst das Sitzelement eine Tragkonstruktion mit mindestens einem Befestigungsfuß, der als Klapp- oder Schwenkfuß ausgebildet ist, mittels dessen es auf der unter dem Sitzelement befindlichen waagrechten Stufenfläche der Tribünenstufe befestigbar ist und durch eine in der Längserstreckungsrichtung der waagrechten Stufenfläche, quer zur Sitzrichtung eines Benutzers des Sitzes verlaufende seitliche Klapp- oder Schwenkbewegung des Befestigungsfußes von der Sitzplatzstellung in die Stehplatzstellung verbringbar ist. Die seitliche Klapp- oder Schwenkbewegung des Befestigungsfußes kann durch eine Parallelschwenkeinrichtung erfolgen, mittels der das Sitzelement durch eine seitliche Hub-Schwenkbewegung umrüstbar ist, oder durch eine Scherengitterhubeinrichtung erfolgen, mittels der das Sitzelement durch eine vertikale Hubbewegung umrüstbar ist. Nachteilig bei diesem Stand der Technik ist, dass mit dieser Bauart keine Einzelsitze realisiert werden können. Zudem erfordert die Variante mit der seitlichen Hub-Schwenkbewegung freien Platz neben dem Sitzelement, und ein eventuell dort gewünschter Sitzplatz muss gesondert montiert werden.

Das Dokument DE 10 2010 013 121 B3 beschreibt einen auseinander- und zusammenklappbaren Tribünensitz, der auf einem Boden befestigbar ist und ein Stehpodestteil aufweist, an dem ein Sitzteil mit einer daran schwenkbar angeordneten Rückenlehne befestigt ist. Das Stehpodestteil ist an wenigstens einem pfostenförmigen Element schwenkbar angeordnet, und das pfostenförmige Element ist an seinem dem Stehpodestteil abgewandten Ende schwenkbar mit dem Boden verbunden. Der Tribünensitz lässt sich derart zusammenklappen, dass das Sitzteil mit der darauf aufgelegten Rückenlehne im zusammengeklappten Zustand unterhalb des Stehpodestteils angeordnet ist, sodass das Stehpodestteil von einer Person betreten werden kann. Im auseinandergeklappten Zustand befindet sich das Stehpodestteil unterhalb des Sitzteils. Dies wird dadurch erreicht, dass das Stehpodestteil an einem Tragstück schwenkbar befestigt ist, sodass durch eine Schwenkbewegung eine Umkehrung der Reihenfolge des Stehpodestteils und des Sitzteils in senkrechter Richtung erreicht werden kann. Mit anderen Worten, wenn sich das Sitzteil vor der Schwenkbewegung oberhalb des Stehpodestteils befindet, befindet es sich nach der Schwenkbewegung unterhalb des Stehpodestteils.

Nachteilig bei diesem Tribünensitz ist, dass jeder Sitz einzeln manuell entriegelt und ausgeklappt werden muss. Ferner weist diese Vorrichtung enge Platzverhältnisse im Laufgangsbereich bzw. für Fluchtwege auf. Ein anderer Nachteil ist, dass das Schwenken des pfostenförmigen Elements von Unbefugten entriegelbar ist, denn das arretierbare Gelenk schützt nur gegen ein unbeabsichtigtes Schwenken des pfostenförmigen Elements. Zudem geht von dem unter dem Sitzteil angeordneten gekanteten Blech eine Verletzungsgefahr aus. Ferner ist nachteilig, dass die Stehplätze durch eine große Anzahl von Fugen (ca. alle 50 cm) unterbrochen sind. Ein weiterer Nachteil ist, dass die Sitzteile nicht selbsttätig hochklappen. Auch ist das Umrüsten umständlich, weil dabei das pfostenförmige Element, das Sitzteil und die Rückenlehne manuell bewegt werden müssen, hierzu weit über den Tribünensitz übergegriffen und eine gegenläufige Schwenkbewegung von Stehpodestteil und pfostenförmigem Element durchgeführt werden muss.

Die EP 2 468 141 B1 und DE 20 2010 016 997 U1 bilden den aus der DE 10 2010 013 121 B3 bekannten auseinander- und zusammenklappbaren Tribünensitz weiter, um dessen Nachteil zu vermeiden, dass sich durch Fertigungs- oder Montagetoleranzen oder durch unterschiedliches Gewicht der Tribünensitzbenutzer ein Höhenunterschied zwischen den Stehpodestteilen bzw. den Sitzteilen zueinander benachbarter Tribünensitze ergibt. Wenn mehrere in einer Reihe nebeneinander angeordnete Tribünensitze als Stehpodest genutzt werden, können sich dadurch an den Übergangsstellen zwischen den Tribünensitzen für die Benutzer der Tribünensitze Stolperstellen durch Stufen oder Absätze ergeben. Wenn die Tribünensitze als Sitzplätze dienen, können Kleidungsstücke der Benutzer in einem Spalt zwischen den Sitzteilen benachbarter Tribünensitze eingeklemmt werden. Zur Vermeidung dieser Nachteile wird in diesen Dokumenten vorgeschlagen, in benachbarten Stehpodestteilen Verriegelungselemente und dazu passende Aufnahmen anzuordnen, die derart ausgestaltet sind, dass die Stehpodestteile benachbarter Tribünensitze in Offenstellung des Verriegelungselements zueinander verschwenkbar und in Schließstellung des Verriegelungselements formschlüssig miteinander verbunden sind. Das macht die Tribünensitze jedoch konstruktiv aufwändiger und erhöht den Umrüstaufwand beim Auseinander- und Zusammenklappen. US828136A offenbart ein zusammen- und auseinanderklappbares Sitzelement gemäß dem Oberbegriff des Anspruchs 1.

Die bekannten Klappsitze für Steh- und Sitzplatztribünen haben sich zwar prinzipiell in der Praxis bewährt, weisen jedoch auch die oben beschriebenen Nachteile auf. In den meisten Fällen haben sich die bekannten Sitzelemente hinsichtlich ihrer Konstruktion oder Montage als zu aufwändig erwiesen. Grundsätzlich ist es aus Kostengründen angestrebt, die Konstruktion und Montage der Sitzelemente möglichst unaufwändig zu gestalten. Ein weiteres Erfordernis, das von bekannten Sitzelementen nicht in jedem Fall erfüllt wird, besteht darin, dass die Bedienung, das heißt die Umrüstung der Steh- in eine Sitzplatztribüne und umgekehrt, möglichst einfach und schnell durchführbar sein soll.

Weiterhin ist es gewünscht, den Schutz der Sitzelemente, insbesondere bei einem Aufbau als Stehplatztribüne, gegen Schmutz und Feuchtigkeit zu verbessern, um die Aufwendungen für eine nach Benutzung der Tribüne durchzuführende Reinigung möglichst gering zu halten. Sowohl für die Reinigung der Tribüne als auch aus Gründen des Schutzes der Zuschauer ist es wünschenswert, wenn die Sitzelemente möglichst wenige hervorstehende Teile oder Öffnungen aufweisen, insbesondere bei der Nutzung als Stehplatz.

Ferner ist es auch gewünscht, dass die Sitzelemente in der Schwenklage der Stehplatzstellung eine möglichst geringe Bauhöhe aufweisen, da dann die Höhe der Tribünenstufen auch gering ausgelegt werden kann. Darüber hinaus soll das Sitzelement auch so stabil ausgebildet sein, dass die Auftrittsfläche eine tragfähige Konstruktion für die Zuschauer bildet.

Diese Erfordernisse werden von den vorbekannten Sitzelementen nicht optimal erfüllt. Ausgehend von diesem Stand der Technik liegt der vorliegenden Erfindung die Aufgabe zugrunde, ein Sitzelement für eine Tribüne, die wahlweise als Steh- oder Sitzplatztribüne nutzbar ist, zu schaffen, das die beschriebenen Nachteile der vorbekannten Sitzelemente vermeidet.

Diese Aufgabe wird erfindungsgemäß durch ein Sitzelement mit den Merkmalen des Patentanspruchs 1 gelöst. Bevorzugte Ausgestaltungen, Weiterbildungen und Verwendungen der Erfindung ergeben sich aus den abhängigen Ansprüchen und der nachfolgenden Beschreibung mit zugehörigen Zeichnungen.

Ein erfindungsgemäßes umrüstbares, zusammen- und auseinanderklappbares Sitzelement für eine wahlweise als Steh- oder Sitzplatztribüne nutzbare Tribüne, das in eine untere Stehplatzstellung zusammengeklappt als Stehpodest einer Stehplatztribüne und in eine obere Sitzplatzstellung auseinandergeklappt als mindestens ein Sitzplatz einer Sitzplatztribüne nutzbar ist, umfasst mindestens ein Sitzteil und mindestens ein zugehöriges klappbares Rückenteil, das in der Stehplatzstellung des Sitzelements auf das Sitzteil umklappbar ist, gegenüber dem Boden einer Tribünenstufe abstützbar ist und eine das Sitzelement nach oben abdeckende Auftrittsfläche eines Stehpodestes bildet, und in der Sitzplatzstellung des Sitzelements gegenüber dem Sitzteil aufklappbar ist und eine Rückenlehne für das Sitzteil bildet, und eine manuell klappbare Tragkonstruktion, mittels der das Sitzelement auf dem Boden einer Tribünenstufe befestigbar ist, wobei die Tragkonstruktion mindestens einen klappbaren Befestigungsklappfuß umfasst und derart ausgebildet ist, dass das Sitzelement in einer vertikalen Hubbewegung durch eine manuelle Klappbewegung des Befestigungsklappfußes von der Sitzplatzstellung in die Stehplatzstellung und zurück umrüstbar ist.

Das erfindungsgemäße Sitzelement hat die Besonderheit, dass die Tragkonstruktion vier klappbare Befestigungsklappfüße aufweist, die, bezogen auf die Blickrichtung eines bestimmungsgemäß auf einem Sitzteil sitzenden oder auf einer Auftrittsfläche stehenden Benutzers des Sitzelements, paarweise an der linken und rechten Seite des Sitzelements angeordnet sind und jeweils aus einem oberen und einem unteren Fußteil bestehen, wobei die unteren Enden der unteren Fußteile um jeweils ein unteres Fußteilgelenk parallel nach vorne schwenkbar an einer Bodenplatte befestigt sind, die auf dem Boden einer Tribünenstufe befestigbar ist, die oberen Enden der oberen Fußteile um jeweils ein oberes Fußteilgelenk parallel nach vorne schwenkbar an einem Sitzseitenteil des Sitzelements befestigt sind, und die auf jeweils einer Seite des Sitzelements angeordneten oberen Enden der unteren Fußteile und unteren Enden der oberen Fußteile in jeweiligen mittleren Fußteilgelenken in einem gemeinsamen Fußseitenverbindungsteil schwenkbar gelagert sind, wobei ein linker und ein rechter Befestigungsklappfuß jeweils an dem oberen Ende des unteren Fußteils und an dem unteren Ende des zugehörigen oberen Fußteils des Befestigungsklappfußes eine korrespondierend ineinandergreifende Fußteilverzahnung zum Synchronisieren der Schwenkbewegung der verzahnten Fußteile aufweisen, die Tragkonstruktion eine lösbare Sitzplatzverriegelung aufweist, mittels der Fußteile in der Sitzplatzstellung gegen ein Verschwenken aus der Sitzplatzstellung nach vorne sicherbar sind, und das Sitzelement ein Sitzquerverbindungsteil umfasst, das auf der Rückseite des Sitzelements angeordnet ist, das die linke mit der rechten Seite des Sitzelements verbindet, und an dem Sitzseitenteile befestigt sind, an denen die oberen Fußteile zweier Befestigungsklappfüße schwenkbar befestigt sind und/oder ein Sitzteil befestigt ist und/oder das Rückenteil klappbar gelagert ist.

Die Erfindung löst viele Nachteile der aus dem Stand der Technik bekannten Sitzelemente. Die Vorteile erfindungsgemäßer Ausführungsformen sind u.a. folgende:
- Es können umrüstbare Einzelsitze, also Sitze für eine Person realisiert werden. Ferner sind auch Sitze für mehrere Personen in einer Gruppe möglich.
- Beim Umrüsten von der Sitzplatzstellung in die Stehplatzstellung wird kein freier Platz neben dem Sitzelement benötigt, und in der Sitzplatzstellung ist es nicht erforderlich, einen eventuell dort gewünschten Sitzplatz gesondert zu montieren.
- Das Sitzelement kann schnell und unaufwändig von der Stehplatzstellung in die Sitzplatzstellung und umgekehrt umgewandelt werden, sodass eine mit solchen Sitzelementen ausgestattete Stehplatztribüne schnell und unaufwändig in eine Sitzplatztribüne umgerüstet werden kann und umgekehrt.
- Durch eine gleichmäßige Bewegungsrichtung beim Hoch- und Herunterklappen ist eine schnelle Umrüstung von Steh- auf Sitzplätze und zurück möglich. Die parallel liegenden Klappfüße sowie eine Verzahnung untereinander gewährleisten einen kraftsparenden, gleichmäßigen und synchron geführten Klappvorgang, der das Umrüsten erleichtert.
- Beim Umrüsten kann die Rückenlehne bzw. das Rückenteil als Hebel verwendet werden, was das Umrüsten erleichtert.
- Das Umrüsten des Tribünensitzes von einem Sitzplatz in einen Stehplatz und umgekehrt ist sehr einfach.
- Des Weiteren ist es vorteilhafterweise möglich, das Sitzelement zusammen- und auseinanderzuklappen, ohne dass sich die horizontale Position des Sitzteils hierdurch verändert. Mit anderen Worten, das Sitzteil befindet sich nach dem Auseinanderklappen in die Sitzplatzstellung in unveränderter horizontaler Längsrichtung genau senkrecht über der Position, in der es sich in der zusammengeklappten Stehplatzstellung des Sitzelements befindet, ohne dass es horizontal nach vorne oder hinten verschoben ist. Hierdurch lässt sich das Sitzelement insbesondere bei einer Tribüne verwenden, deren Stufen eine relativ geringe Tiefe haben.
- Beim Umrüsten des Sitzelements von der Sitzplatzstellung in die Stehplatzstellung bleiben keine störenden Bügel stehen.
- In der Sitzplatzstellung sind die Sitzelemente in die Senkrechte klappbar, vorzugsweise selbsttätig, und der Laufgang vor dem Sitzelement wird durch die hochklappbaren Sitzteile großzügiger.
- Die Sitzhöhe kann immer optimal ausgeführt werden, unabhängig von der Höhe der senkrechten Stufenwand der Tribüne.
- Auch bei unterschiedlichen Höhen der senkrechten Stufenwände kann die Sitzhöhe erhalten bleiben.
- Beim Umwandeln des Sitzelements von der Sitzplatzstellung in die Stehplatzstellung entsteht eine zusätzliche Stehstufe auf der Stufenfläche der Tribüne.
- Das Sitzelement ist mit relativ wenigen Bauteilen unaufwändig herstellbar, kompakt und hoch belastbar.
- Das Sitzelement kann zum Sichern gegen ein unbeabsichtigtes Umrüsten oder gegen ein Umrüsten durch unbefugte Personen verriegelt werden. Dabei kann das Ent- und Verriegeln für eine Gruppe von Sitzen gemeinsam erfolgen.

Eine Tribüne, die wahlweise als Steh- oder Sitzplatztribüne nutzbar ist, insbesondere in einem Stadion oder einer Veranstaltungshalle, kann vorteilhafterweise erfindungsgemäße Sitzelemente aufweisen. Die Erfindung ist prinzipiell sowohl für Tribünen mit festen, nicht teleskopierbaren als auch für teleskopierbare Tribünen mit horizontal verschiebbaren Stufen geeignet; bevorzugt wird sie jedoch im Zusammenhang mit festen, nicht teleskopierbaren Tribünenstufen eingesetzt, z. B. in Stadien mit gemauerten oder betonierten Tribünenstufen oder bei fest montierten Stahltribünen. Sie eignet sich auch zum Nachrüsten von reinen Stehplatztribünen mit Sitzen oder zum Umbau reiner Sitzplatztribünen in umrüstbare Steh-Sitzplatztribünen.

Die Erfindung wird nachfolgend anhand in den Figuren dargestellter Ausführungsbeispiele näher erläutert. Die darin beschriebenen Besonderheiten können einzeln oder in Kombination miteinander eingesetzt werden, um bevorzugte Ausgestaltungen der Erfindung zu schaffen. Gleiche oder gleich wirkende Teile werden in den verschiedenen Figuren mit denselben Bezugszeichen bezeichnet und gewöhnlich nur einmal beschrieben, auch wenn sie bei anderen Ausführungsformen vorteilhaft eingesetzt werden können. Es zeigen:
- Fig. 1: eine Seitenansicht bzw. einen Teilquerschnitt der linken Seite eines erfindungsgemäßen Sitzelements in der Stehplatzstellung,
- Fig. 2: das Sitzelement von Fig. 1 in einer Zwischenstellung beim Umrüsten von der Stehplatzstellung in die Sitzplatzstellung,
- Fig. 3: das Sitzelement von Fig. 1 in der Sitzplatzstellung,
- Fig. 4: eine Vorderansicht bzw. einen Teilquerschnitt eines erfindungsgemäßen Sitzelements in der Sitzplatzstellung mit einem Sitzteil,
- Fig. 5: ein Detail einer Sitzplatz- und Stehplatzverriegelung,
- Fig. 6: eine Vorderansicht bzw. einen Teilquerschnitt eines erfindungsgemäßen Sitzelements in der Sitzplatzstellung mit zwei Sitzteilen,
- Fig. 7: eine Vorderansicht bzw. einen Teilquerschnitt eines erfindungsgemäßen Sitzelements in der Sitzplatzstellung mit drei Sitzteilen,
- Fig. 8: eine Seitenansicht bzw. einen Teilquerschnitt der linken Seite eines gegenüber Fig. 1 abgewandelten Sitzelements in der Stehplatzstellung,
- Fig. 9: das Sitzelement von Fig. 8 in der Sitzplatzstellung,
- Fig. 10: eine perspektivische Ansicht zu Fig. 8,
- Fig. 11: eine perspektivische Ansicht des Sitzelements von Fig. 9 von vorne und
- Fig. 12: eine perspektivische Ansicht des Sitzelements von Fig. 9 von hinten.

Die Fig. 1 veranschaulicht in einer Seitenansicht bzw. einem Teilquerschnitt die linke Seite eines Ausführungsbeispiels eines erfindungsgemäßen Sitzelements 1 in der zusammengeklappten Stehplatzstellung. Die rechte Seite des Sitzelements 1 ist entsprechend spiegelsymmetrisch ausgebildet. Das Sitzelement 1 ist ein umrüstbares, zusammen- und auseinanderklappbares Sitzelement 1 für eine wahlweise als Steh- oder Sitzplatztribüne nutzbare Tribüne, das in der dargestellten unteren Stehplatzstellung zusammengeklappt als Stehpodest einer Stehplatztribüne und in eine obere Sitzplatzstellung auseinandergeklappt als mindestens ein Sitzplatz einer Sitzplatztribüne nutzbar ist. Das Sitzelement 1 umfasst mindestens ein Sitzteil 2 und mindestens ein zugehöriges klappbares Rückenteil 3. In der Stehplatzstellung des Sitzelements 1 ist das Rückenteil 3 auf das Sitzteil 2 umgeklappt, gegenüber dem Boden der Tribünenstufe 4 abgestützt und bildet eine das Sitzelement 1 nach oben abdeckende Auftrittsfläche 5 eines Stehpodestes für eine Person.

Dargestellt ist die linke Seite des Sitzelements 1 in seiner Stellung (Position, Lage, Aufbau, Zustand, Anordnung) als Stehplatz. Die Angaben links, rechts, vorne und hinten sind bezogen auf die Blickrichtung eines bestimmungsgemäß auf einem Sitzteil 2 sitzenden oder auf einer Auftrittsfläche 5 stehenden Benutzers des Sitzelements 1. Dessen Blickrichtung geht in der Zeichnung nach links zur nächtsniedrigen Tribünenstufe, und sein Rücken zeigt nach rechts, wo sich die nächsthöhere Tribünenstufe anschließt. Dementsprechend befindet sich in der Zeichnung die vordere Seite (die Vorderseite) des Sitzelements 1 links und dessen hintere Seite (die Rückseite) rechts. Die Längsrichtung des Sitzelements 1 verläuft in Blickrichtung des Benutzers von der hinteren Seite zu der vorderen Seite des Sitzelements 1, in der Zeichnung von rechts nach links, also in Richtung der Tiefe der Tribünenstufe 4. Die Querrichtung des Sitzelements 1 verläuft quer dazu, von der linken zur rechten Seite des Sitzelements 1, in der Zeichnung senkrecht zu der Zeichenebene, also in Richtung der Breite der Tribünenstufe 4.

In bevorzugten Ausführungsformen ist die Auftrittsfläche 5 in der Stehplatzstellung des Sitzelements 1 etwa auf halber Höhe zwischen den waagrechten Stufenflächen zweier benachbarter Tribünenstufen 4 angeordnet. Ferner ist es vorteilhaft, wenn die Länge der Auftrittsfläche 5 etwa die Hälfte der Tiefe einer waagerechten Stufenfläche einer Tribünenstufe 4 beträgt.

Das Sitzelement 1 umfasst eine manuell klappbare Tragkonstruktion unter dem Sitzteil 2, mittels der es auf dem Boden der Tribünenstufe 4 befestigbar ist. Die Tragkonstruktion umfasst mindestens einen klappbaren Befestigungsklappfuß und ist derart ausgebildet, dass das Sitzelement 1 in einer vertikalen Hubbewegung durch eine manuelle Klappbewegung des Befestigungsklappfußes von der Sitzplatzstellung in die Stehplatzstellung und zurück umrüstbar ist. Bei einem erfindungsgemäßen Sitzelement 1 hat die Tragkonstruktion vier klappbare Befestigungsklappfüße 6, 7, 8, 9, die paarweise an der linken und rechten Seite des Sitzelements 1 angeordnet sind. Die Befestigungsklappfüße 6, 7, 8, 9 sind bevorzugt jeweils paarweise hintereinander, bezogen auf die Blickrichtung eines bestimmungsgemäß auf einem Sitzteil 2 sitzenden oder auf einer Auftrittsfläche 5 stehenden Benutzers des Sitzelements, angeordnet. Hintereinander in diesem Sinne bedeutet jedoch nicht, dass sie exakt fluchtend angeordnet sein müssen, sondern nur, dass ein Befestigungsklappfuß 6, 8 eines Paares im vorderen Bereich des Sitzelements 1 und der andere Befestigungsklappfuß 7, 9 im hinteren Bereich des Sitzelements 1 angeordnet ist, wobei ein vorzugsweise kleiner Versatz der Befestigungsklappfüße 6, 7, 8, 9 eines Paares gegeneinander in Querrichtung des Sitzelements 1 möglich ist.

Die Befestigungsklappfüße 6, 7, 8, 9 bestehen jeweils aus einem oberen 10, 12, 14, 16 und einem unteren 11, 13, 15, 17 Fußteil, wobei die unteren Enden der unteren Fußteile 11, 13, 15, 17 um jeweils ein unteres Fußteilgelenk parallel nach vorne schwenkbar an einer Bodenplatte 18 befestigt sind, die auf dem Boden der Tribünenstufe 4 befestigbar ist, beispielsweise durch Verdübeln. Die Bodenplatte 18 dient somit als Fußkonsole für die unteren Fußteile 11, 13, 15, 17 der Befestigungsklappfüße 6, 7, 8, 9. Die oberen Enden der oberen Fußteile 10, 12, 14, 16 sind um jeweils ein oberes Fußteilgelenk parallel nach vorne schwenkbar an einem Sitzseitenteil 19 des Sitzelements 1 befestigt. Die auf jeweils einer Seite des Sitzelements 1 angeordneten oberen Enden der unteren Fußteile 11, 13, 15, 17 und unteren Enden der oberen Fußteile 10, 12, 14, 16 sind in jeweiligen mittleren Fußteilgelenken in einem gemeinsamen Fußseitenverbindungsteil 20 schwenkbar gelagert.

Gemäß einem vorteilhaften zusätzlichen Merkmal sind in der Stehplatzstellung des Sitzelements 1 die Fußteile 10-17 unter dem umgeklappten Rückenteil 3 angeordnet. Dadurch ist das gebildete Stehpodest kompakt und an seiner Oberseite abgedeckt und geschützt. Ferner kann es an einer oder mehreren Seiten gut verkleidet werden und es ragen keine Teile darunter hervor, die eine Stolperstelle bilden würden.

Ein linker 7 und ein rechter 9 Befestigungsklappfuß weisen jeweils an dem oberen Ende des unteren Fußteils 13 und an dem unteren Ende des zugehörigen oberen Fußteils 12 des Befestigungsklappfußes 7, 9 eine korrespondierend ineinandergreifende Fußteilverzahnung 21 zum Synchronisieren der Schwenkbewegung der verzahnten Fußteile 12, 13 auf.

Ferner weist die Tragkonstruktion mit den Befestigungsklappfüßen 7, 8, 9, 10 eine lösbare Sitzplatzverriegelung 22 auf, mittels der Fußteile 10, 11 in der Sitzplatzstellung gegen ein Verschwenken aus der Sitzplatzstellung nach vorne sicherbar sind. In dem dargestellten Ausführungsbeispiel umfasst die Sitzplatzverriegelung Haltebolzen 23 an den Fußteilen 10, 11, mit denen sie in der gestreckten Stellung gesichert werden, wenn sich das Sitzelement 1 in der Sitzplatzstellung befindet.

Das Sitzelement 1 umfasst ferner ein Sitzquerverbindungsteil 24, das auf der Rückseite des Sitzelements 1 angeordnet ist und das die linke mit der rechten Seite des Sitzelements 1 verbindet. Es dient als Sitztraverse und Basisprofil und ist bevorzugt als Metallrohrprofil ausgebildet. An dem Sitzquerverbindungsteil 24 ist an der linken und rechten Seite des Sitzelements 1 jeweils ein Sitzseitenteil 19 befestigt. An den Sitzseitenteilen 19 sind jeweils die oberen Fußteile 10, 12 zweier Befestigungsklappfüße 6, 7 schwenkbar befestigt. Ferner ist an den Sitzseitenteilen 19 das Sitzteil 2 befestigt und das Rückenteil 3 klappbar gelagert. In einer bevorzugten Ausführungsform umfasst das Sitzelement 1 auf seiner linken und rechten Seite jeweils ein Sitzseitenteil 19, an dem jeweils das vordere obere 10 und hintere obere 12 Fußteil der Befestigungsklappfüße 6, 7 auf der jeweiligen Sitzelementseite schwenkbar gelagert sind.

Gemäß der dargestellten bevorzugten Ausführungsform umfasst das Sitzelement 1 ein Fußquerverbindungsteil 25, das das linke Fußseitenverbindungsteil 20 mit dem rechten Fußseitenverbindungsteil 20 verbindet. Gemäß einer dargestellten vorteilhaften weiteren Besonderheit ist das Fußquerverbindungsteil 25 vor den vorderen Befestigungsklappfüßen 6, 8 an den Fußseitenverbindungsteilen 20 angebracht. Es dient in der Stehplatzstellung zum Verblenden des Sitzelements 1 nach vorne und in der Sitzplatzstellung zum Stabilisieren und Verriegeln der aufgeklappten Befestigungsklappfüße 6, 8. Ferner kann, wie in dem dargestellten vorteilhaften Ausführungsbeispiel gezeigt, in der Stehplatzstellung der vordere Rand des umgeklappten Rückenteils 3, der in der aufgeklappten Stellung des Rückenteils den oberen Rand des Rückenteils bildet, vorteilhafterweise mittels des Fußquerverbindungsteils 25 auf dem Boden einer Tribünenstufe 4 abgestützt sein.

Auf seiner Rückseite ist das Sitzelement 1 in der Stehplatzstellung vorteilhafterweise wie dargestellt auf der Tribünenstufe 4 abgestützt, indem das Sitzquerverbindungsteil 24 auf dem Boden einer Tribünenstufe 4 abgestützt ist. Zum Ausgleich von Höhenunterschieden zwischen dem Sitzquerverbindungsteil 24 und der Tribünenstufe 4 kann dabei vorteilhafterweise unter dem Sitzquerverbindungsteil 24 ein Distanzstück 26 angebracht sein, das als Stütze zwischen dem Sitzquerverbindungsteil 24 und der Tribünenstufe 4 dient. Es dient zur Abstützung und Lastaufnahme in der Stehplatzstellung und ist vorzugsweise an dem Sitzquerverbindungsteil 24 angeschweißt. Die Höhe des Distanzstücks 26 kann entsprechend den baulichen Gegebenheiten angepasst werden.

Gemäß einem weiteren vorteilhaften Merkmal weist das dargestellte Sitzelement 1 auch eine lösbare Stehplatzverriegelung 27 auf, mittels der das Sitzelement gegen ein Aufklappen aus der Stehplatz- in die Sitzplatzstellung sicherbar ist. Sowohl die Sitzplatzverriegelung 22 als auch die Stehplatzverriegelung 27 können zum Sichern gegen ein unbeabsichtigtes Verstellen und/oder gegen ein Verstellen durch unbefugte Personen ausgebildet sein. Allgemein kann die Steh- oder Sitzplatzverriegelung 22, 27 in beliebiger Weise gestaltet sein, beispielsweise durch einen verschwenkbaren Klappriegel, einen verschiebbaren Querriegel oder einen Bolzen oder Federbolzen. Zum Sichern gegen ein unbeabsichtigtes Betätigen der Steh- oder Sitzplatzverriegelung 22, 27 kann sie ein Klapp-, Sicherungs- oder Federelement aufweisen. Zum Sichern gegen eine unbefugte Betätigung kann dabei ein Schloss oder ein nur mit einem bestimmten Werkzeug lös- oder betätigbares Passelement vorgesehen sein. In dem dargestellten Ausführungsbeispiel umfasst die Stehplatzverriegelung 27 einen seitlich verschiebbaren Schieberiegel 28, der mit einem oberen Zapfen 29 in einen Verriegelungsschlitz 30 des zusammengeklappten Rückenteils 3 eingreift und einrastet.

Die Fig. 2 zeigt das Sitzelement 1 von Fig. 1 in einer Zwischenstellung beim Umrüsten von der Stehplatzstellung in die Sitzplatzstellung, wobei das Rückenteil 3 in der Schwenkrichtung 31 hochgeklappt wird. Dabei werden jeweils die beiden Fußteile eines Befestigungsklappfußes 6, 7 von der in Fig. 1 dargestellten Stellung, in der sie nach vorne zusammengeklappt sind, in eine ausgeklappte, gestreckte Stellung gebracht, die in Fig. 3 dargestellt ist. Das Sitzteil 2 wird dabei in einer vertikalen Hubbewegung angehoben, und das Sitzelement 1 bleibt mit den Bodenplatten 18 auf der Tribünenstufe 4 verankert. Die beiden oberen 10, 12 und die beiden unteren 11, 13 Fußteile der Befestigungsklappfüße 6, 7 bleiben beim Auf- und Zusammenklappen des Sitzelements 1 jeweils parallel zueinander ausgerichtet. Das Fußseitenverbindungsteil 20 ist am Fußquerverbindungsteil 25 befestigt und dient als Aufnahme für die Lagerpunkte der vorderen 10, 11 und hinteren 12, 13 Fußteile. Durch die Fußteilverzahnung 21 der hinteren Fußteile 12, 13 wird ein symmetrisches, synchronisiertes Auf- und Zusammenklappen der unteren 11, 13 und oberen Fußteile 10, 12 erreicht und ein unkontrolliertes Wegkippen der Befestigungsklappfüße 6, 7 beim Umrüsten des Sitzelements 1 verhindert.

Die Befestigungsklappfüße 6, 7 können jeweils an einer eigenen Bodenplatte 18 befestigt sein. Zur Erhöhung der Stabilität des Sitzelements 1 und zur Vereinfachung seiner Montage ist es jedoch bevorzugt, wenn wie in dem Ausführungsbeispiel dargestellt, die unteren Fußteile 11, 13 auf der linken Seite des Sitzelements 1 gemeinsam an einer linken Bodenplatte 18 und die unteren Fußteile 15, 17 auf der rechten Seite des Sitzelements 1 gemeinsam an einer rechten Bodenplatte 18 schwenkbar befestigt sind. In diesem Fall hat das Sitzelement 1 also nicht vier Bodenplatten 18, für jeden Befestigungsklappfuß 6, 7, 8, 9 eine, sondern zwei Bodenplatten 18, jeweils eine auf jeder Seite des Sitzelements 1. In dem dargestellten Ausführungsbeispiel ist auch zu erkennen, dass die an der Bodenplatte 18 angelenkten unteren Enden der unteren Fußteile 11, 13 auf unterschiedlichen Seiten einer senkrechten Lasche der Bodenplatte 18 angelenkt sind, also in Querrichtung des Sitzelements 1 etwas gegeneinander versetzt sind.

Das obere 12 und das untere 13 Fußteil eines Befestigungsklappfußes 7 auf einer Seite des Sitzelements 1 sind miteinander verzahnt. Gemäß dem dargestellten bevorzugten Ausführungsbeispiel sind die Fußteilverzahnungen 21 an den Fußteilen der hinteren Befestigungsklappfüße 7, 9 angeordnet. Das führt zu einer besseren Kraftübertragung beim Hochklappen des Sitzelements 1 in die Sitzplatzstellung.

Gemäß einem weiteren vorteilhaften Merkmal weist das dargestellte Sitzelement 1 zum Synchronisieren der Schwenkbewegung des Rückenteils 3 mit der Schwenkbewegung der Fußteile 10-17 der Befestigungsklappfüße 6, 7, 8, 9 eine Rückenteilverzahnung 32 auf, die jeweils eine an den oberen Enden der oberen Fußteile 12, 16 des linken 7 und des rechten 9 hinteren Befestigungsklappfußes angeordnete Verzahnung und eine darin korrespondierend eingreifende Verzahnung des unteren Endes des Rückenteils 3 umfasst. In dem dargestellten Ausführungsbeispiel haben die oberen hinteren Fußteile 12, 16 der Befestigungsklappfüße 7, 9 somit zwei Verzahnungen, nämlich am unteren Ende die Fußteilverzahnung 21 und am oberen die Rückenteilverzahnung 32. Die Rückenteilverzahnung 32 mit den oberen Enden der oberen Fußteile 12, 16 und den unteren Enden des Rückenteils 3 ist vorzugsweise an dem Fußseitenverbindungsteil 20 oder an dem Fußquerverbindungsteil 25 befestigt und gelagert.

Die Rückenteilverzahnung 32 hat mehrere Vorteile. Zum einen vereinfacht es das Auf- und Zusammenklappen des Sitzelements 1, weil dabei die Befestigungsklappfüße 6, 7, 8, 9 und das Rückenteil 3 nicht gesondert gehandhabt werden müssen, sondern beim Verschwenken des Rückenteils 3 synchron bewegt werden. Zum anderen erleichtert es das Auf- und Zusammenklappen des Sitzelements 1, weil das Rückenteil 3 dabei als Hebel dient und somit nur ein geringer Kraftaufwand erforderlich ist. Ferner verringert es auch die Verletzungsgefahr beim Auf- und Zusammenklappen des Sitzelements 1, weil beim Verschwenken des Rückenteils 3 die Hubbewegung des Sitzteiles 2 bzw. des Sitzelements 1 genau und fein kontrollierbar durchgeführt werden kann. Ein weiterer Vorteil der Rückenteilverzahnung 32 besteht darin, dass keine Verriegelungseinrichtung zum Verriegeln des Rückenteils 3 in der Sitzplatzstellung erforderlich ist, also wenn sich das Rückenteil 3 in der Gebrauchslage als Auftrittsfläche 5 auf dem Sitzteil 2 befindet, um das Rückenteil 3 gegen ein ungewolltes oder unbefugtes Aufklappen zu sichern, da dann das Rückenteil 3 bereits mit einer Stehplatzverriegelung 27 gesichert wird, mittels der das Sitzelement 1 gegen ein Aufklappen aus der Stehplatz- in die Sitzplatzstellung sicherbar ist.

Die Fig. 3 zeigt das Sitzelement 1 von Fig. 1, wenn es in die obere Sitzplatzstellung auseinandergeklappt ist, in der es als mindestens ein Sitzplatz einer Sitzplatztribüne nutzbar ist. Dabei befinden sich jeweils die beiden Fußteile 10-17 eines Befestigungsklappfußes 6, 7, 8, 9 in einer ausgeklappten, gestreckten Stellung. Um in der Sitzplatzstellung ein weiteres Verschwenken der Befestigungsklappfüße 6, 7, 8, 9 über die gestreckte Stellung hinaus zu verhindern, ist vorteilhafterweise vorgesehen, dass mindestens ein unteres Fußteil 11, 13, 15, 17, in dem dargestellten Ausführungsbeispiel das hintere untere Fußteil 13, 17, an seinem unteren Ende einen Fußteilanschlag 33 aufweist, der in der Sitzplatzstellung des Sitzelements 1 auf der Bodenplatte 18 aufliegt. Der Fußteilanschlag 33 wird von einer angeschrägten Fläche an dem unteren Ende des Fußteils 13, 17 gebildet, der in der Sitzplatzstellung als Anschlag zu der Bodenplatte 18 dient und das Schwenken des unteren Fußteils 13, 17 nach hinten begrenzt.

In der Sitzplatzstellung des Sitzelements 1 ist das Rückenteil 3 gegenüber dem Sitzteil 2 aufgeklappt und bildet eine Rückenlehne für das Sitzteil 2 bzw. für eine auf dem Sitzteil 2 sitzende Person. Das Rückenteil 3 ist um eine horizontale, querverlaufende Rückenteilschwenkachse 34 drehbar gelagert und weist an seinem unteren Ende einen Rückenteilanschlag 35 auf, der bei in die Sitzposition hochgeklapptem Rückenteil 3 auf dem Sitzquerverbindungsteil 24 aufliegt und damit das Verschwenken des Rückenteils 3 nach hinten begrenzt, sodass sich ein sitzender Benutzer des Sitzelements 1 mit dem Rücken daran anlehnen kann.

Das Sitzteil 2 wird vorzugsweise aus einem Lochblech-Formteil gebildet. Eine Ausführung als Holz- oder Kunststoffschale ist ebenfalls möglich. Das Sitzteil 2 ist wie dargestellt vorzugsweise ebenfalls um eine horizontale, bevorzugt querverlaufende Sitzteilschwenkachse 36 drehbar gelagert, sodass es in der Sitzplatzstellung des Sitzelements 1 von einer etwa waagrechten Lage in eine etwa senkrechte Lage klappbar ist. Die Sitzteilschwenkachse 36 des Sitzteils 2 ermöglicht das Klappen des Sitzteils 2. Dabei befindet sich die Sitzteilschwenkachse 36 vorteilhafterweise nicht am hinteren Ende des Sitzteils 2, sondern weiter vorn, jedoch vorzugsweise näher zum hinteren Ende des Sitzteils 2 als zum vorderen Ende des Sitzteils 2. Beim Hochklappen des Sitzteils 2 klappt die Vorderkante des Sitzes dann hoch und die Hinterkante des Sitzteils 2 herunter.

Die Sitzteilschwenkachse 36 des Sitzteils 2 dient in einer vorteilhaften dargestellten Ausführungsform auch als oberer Lagerpunkt für die vorderen Befestigungsklappfüße 6, 8, das heißt, das Sitzteil 2 ist in dem oberen Ende eines vorderen oberen Fußteils 10, 14 gelagert. Gemäß einem anderen vorteilhaften, ebenfalls dargestellten Merkmal ist das Sitzteil 2 in einem Sitzseitenteil 19 gelagert, das vorzugsweise an dem Sitzquerverbindungsteil 24 befestigt ist.

Das Sitzelement 1 ist vorteilhafterweise ein selbstständig hochklappendes Bauteil, das heißt es ist derart ausgebildet, dass es in der Sitzplatzstellung des Sitzelements 1 selbsttätig hochklappt, sobald eine darauf sitzende Person aufsteht. Sobald der Benutzer den Sitzplatz verlässt, klappt das Sitzteil 2 nach oben und gibt dadurch einen verbreiterten Laufgang bzw. Fluchtweg frei. Zum Hinsetzen muss der Benutzer das Sitzteil 2 manuell herunterklappen. Das selbsttätige Hochklappen des Sitzteils 2 kann auf verschiedene Weise erzielt werden. Eine Möglichkeit besteht darin, dass das Sitzelement 1 ein das Sitzteil 2 selbsttätig in der hochgeklappten Stellung haltendes Rückstell- oder Federelement aufweist. Gemäß einer bevorzugten, dargestellten Ausführungsform ist das Sitzteil 2 derart ausgebildet, dass es durch sein Eigengewicht selbsttätig hochklappt. Hierzu kann das Sitzteil ein Gegengewicht 37 aufweisen, vorzugsweise an der hinteren Kante des Sitzteils 2, durch das es selbsttätig hochklappt.

Am Sitzteil 2 sind die Sitzteilschwenkachse 36 sowie ein Sitzteilanschlag 38 befestigt, der die Auslenkung des Sitzteils 2 in der heruntergeklappten Sitzposition und in der hochgeklappten Position beschränkt. Der Sitzteilanschlag 38 am Sitzteil 2 dient somit zum Begrenzen der Kippbewegung des Sitzteils 2, wenn eine Person darauf sitzt und wenn es hochgeklappt ist. In dem dargestellten Ausführungsbeispiel ist der Sitzteilanschlag 38 als Rundbolzen ausgebildet, der in einem bogen- oder bananenförmigen Führungsschlitz 39 in dem Sitzseitenteil 19 geführt ist. In der heruntergeklappten Sitzposition des Sitzteils 2 liegt der Rundbolzen an dem oberen Ende des Führungsschlitzes 39 und in der hochgeklappten Position des Sitzteils 2 am unteren Ende des Führungsschlitzes 39 an.

Das Fußquerverbindungsteil 25, das in der Stehplatzstellung zum Verblenden des Sitzelements 1 nach vorne dient, ist an dem Fußseitenverbindungsteil 20 befestigt. Dadurch wird es beim Aufklappen des Sitzelements 1 in die Sitzplatzstellung mit angehoben und nach hinten verlagert. In der Sitzplatzstellung dient es dann zum Stabilisieren und Verriegeln der aufgeklappten Befestigungsklappfüße 6, 7, 8, 9.

In der dargestellten Sitzplatzstellung ist die lösbare Sitzplatzverriegelung 27 arretiert. Mittels der Sitzplatzverriegelung 27 werden die Fußteile 10-17 in der Sitzplatzstellung gegen ein Verschwenken aus der Sitzplatzstellung nach vorne gesichert. In dem dargestellten Ausführungsbeispiel umfasst die Sitzplatzverriegelung 27 einen seitlich verschiebbaren Schieberiegel 28 mit einem oberen 40 und einem unteren 41 Schieberschlitz. In der arretierten Stellung des Schieberiegels 28 greift in den oberen Schieberschlitz 40 der Haltebolzen 23 ein, der am unteren Ende des oberen Fußteils 10 angebracht ist, und in den unteren Schieberschlitz 41 greift der Haltebolzen 23 ein, der am oberen Ende des unteren Fußteils 11 angebracht ist. Der Schieberiegel 28 ist in dem Fußquerverbindungsteil 25 seitlich verschiebbar geführt und wird mit einer Tellerfeder 42 unter Vorspannung gehalten.

In dem dargestellten Ausführungsbeispiel ist der Schieberiegel 28 für die Sitzplatzverriegelung 22 auch der Schieberiegel 28 für die Stehplatzverriegelung 27, mittels der das Sitzelement 1 gegen ein Aufklappen aus der Stehplatz- in die Sitzplatzstellung sicherbar ist. Allgemein ist es vorteilhaft, wenn ein Betätigungsteil der Sitzplatzverriegelung 22, in dem dargestellten Ausführungsbeispiel der Schieberiegel 28, auch zum Betätigen der Stehplatzverriegelung 27 ausgebildet ist.

Das Rückenteil 3 des Sitzelements 1 umfasst in einer vorteilhaften Ausführungsform einen geschweißten Metallrahmen mit einem oberen Querrohr 43, einem unteren Querrohr 44, zwei das obere 43 und untere 44 Querrohr verbindenden, links bzw. rechts angebrachten Seitenrohren 45, 46 und zwei jeweils an den Seitenrohren 45, 46 angebrachten Seitenlaschen 47. Im oberen Querrohr 43 befindet sich der Verriegelungsschlitz 30 für die Stehplatzverriegelung 27. Die beiden Seitenlaschen 47 sind am unteren Ende mit einer Lagerbohrung für das Umklappen des Rückenteils 3 und mit der Rückenteilverzahnung 32 ausgebildet. In alternativen Ausführungsformen könnte die Rückenteilverzahnung 32 auch an einer anderen Stelle des unteren Endes des Rückenteils 2 ausgebildet sein, beispielsweise an den unteren Enden der Seitenrohre 45, 46.

In das obere 43 und untere 44 Querrohr sind Befestigungsbohrungen für eine einschraubbare Rückenteilfüllung 48 eingearbeitet. Die Rückenteilfüllung 48 dient als Rückenlehne und kann in den Metallrahmen eingeschraubt werden. Vorzugweise wird die Rückenteilfüllung 48 aus gekantetem Lochblech gebildet. Alternativ kann die Rückenteilfüllung 48 auch aus einem anderen Material gefertigt sein, beispielsweise aus einem oder mehreren Holz- oder Kunststoffelementen.

Die Auftrittsfläche 5 wird in einer bevorzugten Ausführungsform von einem stabilen, tragfähigen Blech gebildet, beispielsweise einem Riffelblech, das auf der Rückseite des Rückenteils 3 (bezogen auf die Sitzplatzstellung des Sitzelements 1) bzw. auf der Oberseite des Rückenteils 3 (bezogen auf die Stehplatzstellung des Sitzelements 1) angebracht ist. Die Auftrittsfläche 5 dient in der Stehplatzstellung des Sitzelements 1 als Bodenplatte für darauf stehende Zuschauer. Sie ist in geeigneter Weise, z. B. durch Schweißen, an dem Rückenteil 3 befestigt. Aus Gründen der Stabilität und zur Verringerung der Verletzungsgefahr ist sie vorteilhafterweise mit einer Abkantung versehen, die an das obere Querrohr 43 angelegt ist. Die Auftrittsfläche 5 kann mit einem rutschhemmenden Belag versehen sein.

Die Fig. 4 zeigt eine Vorderansicht bzw. einen Teilquerschnitt eines erfindungsgemäßen Sitzelements 1 in der Sitzplatzstellung mit einem hochgeklappten Sitzteil 2 und hochgeklapptem Rückenteil 3. In diesem Ausführungsbeispiel ist das Sitzelement 1 als Einzelsitz mit einem Sitzteil 2 ausgebildet. Es weist nur ein Sitzteil 2 auf, und das Sitzteil 2 bildet einen Einzelsitz für nur eine Person.

Die linke und die rechte Bodenplatte 18 sind mit dem Boden der Tribünenstufe 4 verschraubt. In den Bodenplatten 18 sind jeweils die linken 6, 7 und rechten 8, 9 Befestigungsklappfüße schwenkbar gelagert und befinden sich in der dargestellten Sitzplatzstellung in einer gestreckten Lage, die mittels der Sitzplatzverriegelung 22 arretiert ist.

Die Sitzplatzverriegelung 22 umfasst an dem linken und rechten vorderen Befestigungsklappfuß 6, 8 jeweils einen seitlich verschiebbaren Schieberiegel 28 mit einem oberen 40 und einem unteren 41 Schieberschlitz. In der arretierten Stellung der Schieberiegel 28 greift in den oberen Schieberschlitz 40 jeweils der Haltebolzen 23 ein, der am unteren Ende des oberen Fußteils 10, 14 angebracht ist, und in den unteren Schieberschlitz 41 greift der Haltebolzen 23 ein, der am oberen Ende des unteren Fußteils 11, 15 angebracht ist. Die Schieberiegel 28 sind jeweils mittels eines Langlochs 49 seitlich verschiebbar an einem Schieberbolzen 50 geführt. Zum manuellen Betätigen weisen sie jeweils einen Greifzapfen 51 auf.

Der Schieberiegel 28 ist in dem Fußquerverbindungsteil 25 geführt, das vor den vorderen Befestigungsklappfüßen 6, 8 an den Fußseitenverbindungsteilen 20 angebracht ist. Das Fußquerverbindungsteil 25 ist in seiner Länge an die Breite des Sitzelements 1 angepasst und verbindet das linke Fußseitenverbindungsteil 20 mit dem rechten Fußseitenverbindungsteil 20.

Das Rückenteil 3 ist an dem Fußquerverbindungsteil 25 gelagert. Ferner umfasst das Rückenteil 3 ein oberes Querrohr 43, ein unteres Querrohr 44, zwei das obere 43 und untere 44 Querrohr verbindende, links bzw. rechts angebrachte Seitenrohre 45, 46 und zwei jeweils an den Seitenrohren 45, 46 angebrachte Seitenlaschen 47. In den dadurch gebildeten Metallrahmen ist eine Rückenteilfüllung 48 aus Lochblech eingesetzt.

Das Sitzelement 1 umfasst auf seiner linken und rechten Seite jeweils ein Sitzseitenteil 19, an dem jeweils das vordere obere 10, 14 und hintere obere 12, 16 Fußteil der Befestigungsklappfüße 6, 7, 8, 9 auf der jeweiligen Sitzelementseite schwenkbar gelagert ist. Die Sitzseitenteile 19 sind an dem Sitzquerverbindungsteil 24 befestigt. An den Sitzseitenteilen 19 sind die oberen Fußteile 10, 12, 14, 16 der Befestigungsklappfüße 6, 7, 8, 9 schwenkbar befestigt. Ferner ist an den Sitzseitenteilen 19 das Sitzteil 2 befestigt und das Rückenteil 3 klappbar gelagert. In manchen Ausführungsformen kann vorgesehen sein, das Sitzelement 1 auf der linken und rechten Seite insgesamt oder teilweise, insbesondere in Bereichen, in denen sich ein Gelenk oder eine Verzahnung befindet, mit einer Seitenverblendung zu versehen, um bewegliche Teile abzudecken und die Verletzungsgefahr beim Umrüsten des Stehelements 1 zu verringern.

Die gesamte Breite des Sitzelements 1 (über alles, von links außen bis rechts außen) beträgt in diesem Ausführungsbeispiel 50,4 cm. Zweckmäßige Breiten liegen vorzugsweise zwischen 40 cm und 60 cm.

Die Fig. 5 zeigt ein Detail einer Sitzplatz- und Stehplatzverriegelung 22, 27, nämlich eine Aufsicht auf den Schieberiegel 28 des rechten vorderen Befestigungsklappfußes 8 von Fig. 4. Der Schieberiegel 28 an dem linken vorderen Befestigungsklappfuß 6 ist entsprechend spiegelbildlich gestaltet. Der Schieberiegel 28 ist sowohl zum Betätigen der Sitzplatzverriegelung 22 als auch der Stehplatzverriegelung 27 ausgebildet. An seinem oberen Ende weist er einen Zapfen 29 auf, mit dem er in einen Verriegelungsschlitz 30 des zusammengeklappten Rückenteils 3 eingreifen und einrasten kann. Ferner hat der Schieberiegel 28 einen oberen 40 und einen unteren 41 Schieberschlitz, in die in der arretierten Stellung des Schieberiegels 28 an den Fußteilen 10, 11, 14, 15 angebrachte Haltebolzen 23 eingreifen. Der Schieberiegel 28 ist mittels eines Langlochs 49 seitlich verschiebbar an einem Schieberbolzen 50 geführt und weist zum manuellen Betätigen einen Greifzapfen 51 auf.

Die Fig. 6 zeigt eine Vorderansicht bzw. einen Teilquerschnitt eines erfindungsgemäßen Sitzelements 1 in der Sitzplatzstellung mit zwei Sitzteilen 2. Allgemein können die Sitze eines Sitzelements 1 in jeder geeigneten, dem Veranstaltungsort angepassten Weise ausgebildet sein. So kann beispielsweise ein Sitzelement 1 als Einzelsitz ausgebildet sein oder mehrere, in Reihe nebeneinander angeordnete Einzelsitze umfassen oder auch eine mehreren Personen Platz bietende Sitzbank umfassen. Vorteilhafte Ausführungsformen eines Sitzelements 1 können sein, dass es ein Sitzteil 2 aufweist, das eine Sitzbank für mehrere nebeneinander sitzende Personen bildet oder insbesondere, dass es mehrere, in Reihe nebeneinander angeordnete Sitzteile 2 aufweist, die jeweils einen Einzelsitz für eine Person bilden. Zum Erhöhen der Stabilität in der Steh- und/oder der Sitzplatzstellung kann ein Sitzelement 1, egal wie viele Sitze es aufweist, an seiner Seite mittels einer geeigneten Verkettungseinrichtung mit einem seitlich benachbarten Sitzelement 1 verbunden werden.

Wenn mehrere Sitze bzw. Sitzteile 2 in einem Sitzelement 1 zusammengefasst sind, beispielsweise als nebeneinander angeordnete Einzelsitze, wobei jeweils ein Einzelsitz für einen Zuschauer vorgesehen ist, ist es vorteilhaft, wenn das Sitzelement 1 eine den Sitzen gemeinsame Tragkonstruktion umfasst, die nur vier klappbare Befestigungsklappfüße 6, 7, 8, 9 aufweist, die paarweise an der linken und rechten Seite des Sitzelements 1 angeordnet sind und beim Umrüsten des Sitzelements 1 synchron klappen. Dies ist möglich, wenn die Längen des Fußquerverbindungsteils 25 und des Sitzquerverbindungsteils 24 entsprechend der Breite des Sitzelements 1 ausgebildet werden. Die Sitzteile 2 sind an jeweiligen Sitzseitenteilen 19 befestigt, die an dem Sitzquerverbindungsteil 24 befestigt sind, und können einzeln klappbar sein. Die zwei äußeren Sitzseitenteile 19 bilden auch die Lagerung für die oberen Fußteile 10, 12, 14, 16 der Befestigungsklappfüße 6, 7, 8, 9.

In einer vorteilhaften Ausführungsform eines Sitzelements 1, bei dem mehrere Sitze in dem Sitzelement 1 zusammengefasst sind, es also mehrere Sitzteile 2 aufweist, wird nach einem weiteren vorteilhaften Merkmal vorgeschlagen, dass es ein den Sitzteilen 2 des Sitzelements 1 gemeinsames Rückenteil 3 aufweist. Das Rückenteil 3 reicht dann von der linken bis zur rechten Seite des Sitzelements 1 und ist für alle Sitze gemeinsam klappbar. Die Rückenteilverzahnung 32 kann dabei auch nur an der linken und rechten Seite des Sitzelements 1 angebracht sein.

Die Fig. 6 zeigt eine Vorderansicht bzw. einen Teilquerschnitt eines solchen erfindungsgemäßen Sitzelements 1 in der Sitzplatzstellung mit zwei Sitzteilen 2, die in Reihe nebeneinander angeordnet sind und jeweils einen Einzelsitz für eine Person bilden. Das Sitzelement 1 umfasst für beide Sitzteile 2 eine gemeinsame Tragkonstruktion, die nur vier klappbare Befestigungsklappfüße 6, 7, 8, 9 aufweist, die paarweise an der linken und rechten Seite des Sitzelements 1 angeordnet sind und die beim Umrüsten des Sitzelements 1 synchron klappen. Das Sitzelement 1 weist eine Steh- und Sitzplatzverriegelung 22, 27 auf, die jeweils einen an den linken 6, 7 und rechten 8, 9 Befestigungsklappfüßen angebrachten Schieberiegel 28 umfasst.

Das Fußquerverbindungsteil 25 und das Sitzquerverbindungsteil 24 sind entsprechend der Breite des Sitzelements 1 ausgebildet und reichen von der linken bis zur rechten Seite des Sitzelements 1. Die Sitzteile 2 sind an jeweiligen Sitzseitenteilen 19 befestigt, die an dem Sitzquerverbindungsteil 24 befestigt sind, und sind einzeln klappbar. In der Fig. 6 sind die Sitzteile 1 durch ihr jeweiliges Gegengewicht 37 hochgeklappt.

An dem Sitzquerverbindungsteil 24 ist an der linken und rechten Seite eines Sitzteils 2 jeweils ein Sitzseitenteil 19 befestigt. Die zwei äußeren Sitzseitenteile 19 bilden auch die Lagerung für die oberen Fußteile 10, 12, 14, 16 der Befestigungsklappfüße 6, 7, 8, 9, das heißt, an den äußeren Sitzseitenteilen 19 sind jeweils die oberen Fußteile 10, 12, 14, 16 der Befestigungsklappfüße 6, 7, 8, 9 schwenkbar befestigt.

Das Sitzelement 1 weist ein den Sitzteilen 2 des Sitzelements 1 gemeinsames durchgehendes Rückenteil 3 auf. Das Rückenteil 3 reicht mit einem durchgehenden oberen Querrohr 43 von der linken bis zur rechten Seite des Sitzelements 1 und ist für alle Sitze gemeinsam klappbar. Das Rückenteil 3 ist an den Sitzseitenteilen 19 der Sitzteile 2 befestigt und an diesen klappbar gelagert. Die Rückenteilverzahnung 32 ist nur an der linken und rechten Seite des Sitzelements 1, das heißt an den beiden äußeren Sitzseitenteilen 19, und an der linken und rechten Seite des Rückenteils 3 angebracht.

Die gesamte Breite des Sitzelements 1 (über alles, von links außen bis rechts außen) beträgt in diesem Ausführungsbeispiel mit zwei Sitzteilen 100 cm. Zweckmäßige Breiten liegen vorzugsweise zwischen 80 cm und 120 cm.

Zum Umrüsten des Sitzelements 1 von der Sitzplatzposition in die Stehplatzposition werden die Schieberiegel 28 nach innen verschoben, wodurch die Sitzplatzverriegelung 22 gelöst wird. Danach kann das Rückenteil 3 nach vorne geklappt werden, wobei durch die Rückenteilverzahnung 32 gleichzeitig die Befestigungsklappfüße 6, 7, 8, 9 umklappen und sich das Sitzelement 1 nach unten in die Stehplatzposition auf die Tribünenstufe 4 absenkt und eine Trittstufe für Zuschauer bildet.

Die Fig. 7 zeigt eine Vorderansicht bzw. einen Teilquerschnitt eines erfindungsgemäßen Sitzelements 1 in der Sitzplatzstellung mit drei Sitzteilen 2, die in Reihe nebeneinander angeordnet sind und jeweils einen Einzelsitz für eine Person bilden. Das Sitzelement 1 umfasst für die drei Sitzteile 2 eine gemeinsame Tragkonstruktion, die nur vier klappbare Befestigungsklappfüße 6, 7, 8, 9 aufweist, die paarweise an der linken und rechten Seite des Sitzelements 1 angeordnet sind und die beim Umrüsten des Sitzelements 1 synchron klappen. Das Sitzelement 1 weist eine Steh- und Sitzplatzverriegelung 22, 27 auf, die jeweils einen an den linken 6, 7 und rechten 8, 9 Befestigungsklappfüßen angebrachten Schieberiegel 28 umfasst.

Das Fußquerverbindungsteil 25 und das Sitzquerverbindungsteil 24 sind entsprechend der Breite des Sitzelements 1 ausgebildet und reichen von der linken bis zur rechten Seite des Sitzelements 1. Die Sitzteile 2 sind an jeweiligen Sitzseitenteilen 19 befestigt, die an dem Sitzquerverbindungsteil 24 befestigt sind, und sind einzeln klappbar. In der Fig. 6 sind die Sitzteile 2 durch ihr jeweiliges Gegengewicht 37 hochgeklappt.

An dem Sitzquerverbindungsteil 24 ist an der linken und rechten Seite eines Sitzteils 2 jeweils ein Sitzseitenteil 19 befestigt. Die zwei äußeren Sitzseitenteile 19 bilden auch die Lagerung für die oberen Fußteile 10, 12, 14, 16 der Befestigungsklappfüße 6, 7, 8, 9, das heißt, an den äußeren Sitzseitenteilen 19 sind jeweils die oberen Fußteile 10, 12, 14, 16 der Befestigungsklappfüße 6, 7, 8, 9 schwenkbar befestigt.

Das Sitzelement 1 weist ein den Sitzteilen 2 des Sitzelements 1 gemeinsames durchgehendes Rückenteil 3 auf. Das Rückenteil 3 reicht mit einem durchgehenden oberen Querrohr 43 von der linken bis zur rechten Seite des Sitzelements 1 und ist für alle Sitze gemeinsam klappbar. Das Rückenteil 3 ist an den Sitzseitenteilen 19 der Sitzteile 2 befestigt und an diesen klappbar gelagert. Die Rückenteilverzahnung 32 ist nur an der linken und rechten Seite des Sitzelements 1, das heißt an den beiden äußeren Sitzseitenteilen 19, und an der linken und rechten Seite des Rückenteils 3 angebracht.

Die gesamte Breite des Sitzelements 1 (über alles, von links außen bis rechts außen) beträgt in diesem Ausführungsbeispiel mit drei Sitzteilen 150 cm. Zweckmäßige Breiten liegen vorzugsweise zwischen 120 cm und 180 cm.

Zum Umrüsten des Sitzelements 1 von der Sitzplatzposition in die Stehplatzposition werden die Schieberiegel 28 nach innen verschoben, wodurch die Sitzplatzverriegelung 22 gelöst wird. Danach kann das Rückenteil 3 nach vorne geklappt werden, wobei durch die Rückenteilverzahnung 32 gleichzeitig die Befestigungsklappfüße 6, 7, 8, 9 umklappen und sich das Sitzelement 1 nach unten in die Stehplatzposition auf die Tribünenstufe 4 absenkt und eine Trittstufe für Zuschauer bildet.

Die Fig. 8 zeigt eine Seitenansicht bzw. einen Teilquerschnitt der linken Seite eines gegenüber Fig. 1 abgewandelten Sitzelements 1 in der Stehplatzstellung. Von dem Sitzelement 1 gemäß Fig. 1 unterscheidet es sich nur durch eine andere Gestaltung des Fußquerverbindungsteils 25 und der Steh- und Sitzplatzverriegelung 22, 27. Das Fußquerverbindungsteil 25 ist in diesem Ausführungsbeispiel der Länge nach in einen oberen und einen unteren Streifen geteilt.

Die Steh- und Sitzplatzverriegelung 22, 27 umfassen einen gemeinsamen, seitlich verschiebbaren Riegel 52. Er weist einen Riegelzapfen 53 auf, der in der Stehplatzstellung in einen Verriegelungsschlitz 30 des zusammengeklappten Rückenteils 3 eingreift und einrastet.

Die Höhe HS des Sitzelements 1 in der Stehplatzstellung, das heißt die Höhe der Auftrittsfläche 5 über der Tribünenstufe 4, beträgt in diesem Ausführungsbeispiel 18 cm. Diese Höhe HS ist konstruktiv variabel gestaltbar und kann auch höher oder geringer ausgelegt werden. Beispielsweise kann sie die Hälfte des Höhenunterschiedes benachbarter Tribünenstufen 4 betragen. In diesem Fall ist die Auftrittsfläche 5 in der Stehplatzstellung des Sitzelements 1 auf halber Höhe zwischen den waagrechten Stufenflächen zweier benachbarter Tribünenstufen 4 angeordnet. Der Höhenunterschied benachbarter Tribünenstufen 4, das heißt die Höhe der Stufenwände, liegt zumeist zwischen 25 cm und 50 cm.

Die Länge LS des Sitzelements 1 in der Stehplatzstellung, die gleich der Länge der Auftrittsfläche 5 oder ein wenig größer ist, beträgt in diesem Ausführungsbeispiel 40 cm. Diese Länge HS ist konstruktiv variabel gestaltbar und kann auch größer oder kleiner ausgelegt werden. Wenn die Länge LS des Sitzelements 1 etwa die Hälfte der Tiefe einer waagerechten Stufenfläche einer Tribünenstufe 4 beträgt, wird eine gleichmäßige Tiefenstaffelung der Tribüne mit Stehplätzen erzielt.

Die Fig. 9 zeigt das Sitzelement 1 von Fig. 8 in der Sitzplatzstellung. In dieser greifen die Riegelzapfen 53 der Riegel 52 jeweils in eine an dem oberen vorderen Fußteil 10, 14 angeschweißte Lasche 54 ein und rasten ein.

Die Gesamthöhe H des Sitzelements 1 in der Sitzplatzstellung mit aufgeklapptem Rückenteil 3 beträgt in diesem Ausführungsbeispiel 80 cm. Diese Höhe H ist konstruktiv variabel gestaltbar und kann auch höher oder geringer ausgelegt werden. Die gesamte Länge L des Sitzelements 1 in der Sitzplatzstellung mit aufgeklapptem Rückenteil 3 und hochgeklapptem Sitzteil 2 beträgt in diesem Ausführungsbeispiel 26 cm. Das Sitzelement 1 kann aufgrund seiner Konstruktion vorteilhafterweise eine kleine Länge L aufweisen. Diese Länge L ist vorzugsweise erheblich kleiner als die typische Tiefe einer Tribünenstufe 4, die zumeist zwischen 70 cm und 110 cm beträgt. In diesem Fall ist einerseits genug Beinfreiheit für einen Benutzer des Sitzelements 1 gegeben als auch ein breiter Laufgang bzw. Fluchtweg frei, wenn das Sitzteil 2 hochgeklappt ist.

Die Fig. 10 zeigt eine perspektivische Ansicht zu Fig. 8 mit Blick auf die Auftrittsfläche 5, die linke Seite und die Rückseite des Sitzelements 1. Man erkennt hier das Sitzquerverbindungsteil 24 und zwei darunter angebrachte Distanzstücke 26.

Die Fig. 11 zeigt eine perspektivische Ansicht des Sitzelements 1 von Fig. 9 von vorne mit Blick auf die rechte Seite des Sitzelements 1, die Unterseite des hochgeklappten Sitzteils 2, die Vorderseite des Rückenteils 3 und das Fußquerverbindungsteil 25 mit der Sitzplatzverriegelung 22 am linken und rechten vorderen Befestigungsklappfuß 6, 8.

Das umrüstbare, zusammen- und auseinanderklappbare Sitzelement 1 für eine wahlweise als Steh- oder Sitzplatztribüne nutzbare Tribüne umfasst ein Sitzteil 2 und ein klappbares Rückenteil 3, das in der Stehplatzstellung des Sitzelements 1 auf das Sitzteil 2 umklappbar ist und eine das Sitzelement 1 nach oben abdeckende Auftrittsfläche 5 eines Stehpodestes bildet. Das Sitzelement 1 weist vier klappbare Befestigungsklappfüße 6, 7, 8, 9 auf, die jeweils aus einem oberen und einem unteren schwenkbaren Fußteil 10-17 bestehen. Die unteren Fußteile 11, 13, 15, 17 sind unten an Bodenplatten 18 und die oberen Fußteile 10, 12, 14, 16 sind oben an Sitzseitenteilen 19 gelagert. Die oberen Enden der unteren Fußteile 11, 13, 15, 17 und die unteren Enden der oberen Fußteile 10, 12, 14, 16 sind an Fußseitenverbindungsteilen 20 gelagert, wobei ein linker 7 und ein rechter 9 Befestigungsklappfuß dort mit einer Fußteilverzahnung 21 verzahnt sind. Eine Sitzplatzverriegelung 22 sichert Fußteile 10, 11, 14, 15 in der Sitzplatzstellung gegen ein Verschwenken nach vorne. An einem Sitzquerverbindungsteil 24 sind Sitzseitenteile 19 befestigt, an denen die oberen Fußteile 10, 12, 14, 16 und/oder ein Sitzteil 2 und/oder das Rückenteil 3 gelagert ist.

Das Sitzelement 1 ist mit einer besonderen Klappfunktion ausgestattet. Bei dieser wird das Rückenteil 3 als Hebel verwendet, der durch eine Rückenteilverzahnung 32 in die hinteren Befestigungsklappfüße 7, 9 eingreift. Das ermöglicht ein leichtes und schnelles Aufstellen des Sitzelements 1 aus der Stehplatzstellung in die Sitzplatzstellung. Die oberen hinteren Fußteile 12, 16 sind ebenfalls über eine Fußteilverzahnung mit den unteren hinteren Fußteilen 13, 17 verbunden. Die gegenläufigen Drehmomente der Rückenteil- und Fußteilverzahnung 32, 21 bewirken ein lineares Aufstellen des Sitzelements 1. Dabei sind die hinteren 7, 9 und vorderen 6, 8 Befestigungsklappfüße an den mittleren Gelenken mittels der Fußseitenverbindungsteile 20 für einen synchronen Bewegungsablauf verbunden. Dadurch wird beim Umrüsten ein Abkippen des Sitzelements 1 nach hinten oder nach vorne verhindert.

Beim Anheben bzw. Hochklappen des Rückenteils 3 wird durch die Rückenteilverzahnung 32 des Rückenteils 3 mit den hinteren oberen Fußteilen 12, 16 und durch die Fußteilverzahnung 21 der hinteren oberen Fußteile 12, 16 mit den hinteren unteren Fußteilen 13, 17 ein gleichmäßiges Aufklappen bzw. Auseinanderklappen des Sitzelements 1 von der Stehplatzstellung in die Sitzplatzstellung bewirkt. Dabei wird gleichzeitig durch die Schwenkbewegung der unteren und oberen Fußteile 10-17 in die gestreckte Stellung das Sitzteil 2 nach oben gebracht und das als vordere Blende dienende Fußquerverbindungsteil 25, das mit den Fußseitenverbindungsteilen 20 verbunden ist, wird nach hinten verlagert, wo es durch das Eingreifen der an dem Fußquerverbindungsteil 25 angebrachten Riegel 52 in die Laschen 54 an den oberen vorderen Fußteilen 10, 14 zum Verriegeln des Sitzelements 1 in der Sitzplatzstellung dient. Aufgrund der Rückenteil- und der Fußteilverzahnung 32, 21 ist dadurch auch das Rückenteil 3 automatisch in der hochgeklappten Stellung verriegelt, ohne dass hierfür eine zusätzliche Verriegelungseinrichtung erforderlich ist.

Zum Zusammenklappen des Sitzelements 1 aus der Sitzplatzstellung in die Stehplatzstellung wird die Sitzplatzverriegelung 22 geöffnet. Danach kann das Rückenteil 3 nach vorne und herunter geklappt werden. Beim Vorklappen bzw. Herunterschwenken des Rückenteils 3 wird durch die Rückenteilverzahnung 32 des Rückenteils 3 mit den hinteren oberen Fußteilen 12, 16 und durch die Fußteilverzahnung 21 der hinteren oberen Fußteile 12, 16 mit den hinteren unteren Fußteilen 13, 17 ein gleichmäßiges Zusammenklappen des Sitzelements 1 von der Sitzplatzstellung in die Stehplatzstellung bewirkt. Dabei wird gleichzeitig durch die Schwenkbewegung der unteren und oberen Fußteile 10-17 in die zusammengeklappte Stellung das Sitzteil 2 nach unten gebracht und das als vordere Blende dienende Fußquerverbindungsteil 25, das mit den Fußseitenverbindungsteilen 20 verbunden ist, wird nach vorne verlagert, wo es durch das Eingreifen der an dem Fußquerverbindungsteil 25 angebrachten Riegel 52 in die Verriegelungsschlitze 30 an der vorderen Unterseite des Rückenteils 3 zum Verriegeln des Sitzelements 1 in der Stehplatzstellung dient. Aufgrund der Rückenteil- und der Fußteilverzahnung 32, 21 sind dadurch auch die Befestigungsklappfüße 6, 7, 8, 9 automatisch in der zusammengeklappten Stellung verriegelt, ohne dass hierfür eine zusätzliche Verriegelungseinrichtung erforderlich ist.

Man erkennt, dass das Umrüsten des Sitzelements 1 von der Stehplatz- in die Sitzplatzstellung und zurück schnell und einfach und ohne Ein- und Ausbauen von Sitzteilen möglich ist. Das Sitzelement bleibt dabei mit den Bodenplatten 18 auf der Tribünenstufe 4 verankert. Auch das Verriegeln in der jeweiligen Stellung ist unaufwändig.

Die Fig. 12 zeigt eine perspektivische Ansicht des Sitzelements 1 von Fig. 9 von hinten mit Blick auf die linke Seite des Sitzelements 1, die Oberseite des hochgeklappten Sitzteils 2, die Rückseite des Rückenteils 3 und das Sitzquerverbindungsteil 24. Die linke und rechte Bodenplatte 18, mit denen die Befestigungsklappfüße 6, 7, 8, 9 auf der Tribünenstufe 4 befestigt sind, sind ebenfalls gut zu erkennen.

### Bezugszeichenliste

- 1: Sitzelement
- 2: Sitzteil
- 3: Rückenteil
- 4: Tribünenstufe
- 5: Auftrittsfläche
- 6: Befestigungsklappfuß links vorne
- 7: Befestigungsklappfuß links hinten
- 8: Befestigungsklappfuß rechts vorne
- 9: Befestigungsklappfuß rechts hinten
- 10: oberes Fußteil links vorne
- 11: unteres Fußteil links vorne
- 12: oberes Fußteil links hinten
- 13: unteres Fußteil links hinten
- 14: oberes Fußteil rechts vorne
- 15: unteres Fußteil rechts vorne
- 16: oberes Fußteil rechts hinten
- 17: unteres Fußteil rechts hinten
- 18: Bodenplatte
- 19: Sitzseitenteil
- 20: Fußseitenverbindungsteil
- 21: Fußteilverzahnung
- 22: Sitzplatzverriegelung
- 23: Haltebolzen
- 24: Sitzquerverbindungsteil
- 25: Fußquerverbindungsteil
- 26: Distanzstück
- 27: Stehplatzverriegelung
- 28: Schieberiegel
- 29: Zapfen
- 30: Verriegelungsschlitz
- 31: Schwenkrichtung
- 32: Rückenteilverzahnung
- 33: Fußteilanschlag
- 34: Rückenteilschwenkachse
- 35: Rückenteilanschlag
- 36: Sitzteilschwenkachse
- 37: Gegengewicht
- 38: Sitzteilanschlag
- 39: Führungsschlitz
- 40: Schieberschlitz oben
- 41: Schieberschlitz unten
- 42: Tellerfeder
- 43: oberes Querrohr
- 44: unteres Querrohr
- 45: Seitenrohr links
- 46: Seitenrohr rechts
- 47: Seitenlasche
- 48: Rückenteilfüllung
- 49: Langloch
- 50: Schieberbolzen
- 51: Greifzapfen
- 52: Riegel
- 53: Riegelzapfen
- 54: Lasche
- H: Höhe Sitzelement in Sitzplatzstellung
- HS: Höhe Sitzelement in Stehplatzstellung
- L: Länge Sitzelement in Sitzplatzstellung
- LS: Länge Sitzelement in Stehplatzstellung

## Patentansprüche

1. Umrüstbares, zusammen- und auseinanderklappbares Sitzelement (1) für eine wahlweise als Steh- oder Sitzplatztribüne nutzbare Tribüne, das in eine untere Stehplatzstellung zusammengeklappt als Stehpodest einer Stehplatztribüne und in eine obere Sitzplatzstellung auseinandergeklappt als mindestens ein Sitzplatz einer Sitzplatztribüne nutzbar ist, umfassend
- mindestens ein Sitzteil (2) und
- mindestens ein zugehöriges klappbares Rückenteil (3), das
- in der Stehplatzstellung des Sitzelements (1)
- auf das Sitzteil (2) umklappbar ist,
- gegenüber dem Boden einer Tribünenstufe (4) abstützbar ist und
- eine das Sitzelement (1) nach oben abdeckende Auftrittsfläche (5) eines Stehpodestes bildet,
- und in der Sitzplatzstellung des Sitzelements (1)
- gegenüber dem Sitzteil (2) aufklappbar ist und
- eine Rückenlehne für das Sitzteil (2) bildet,
- und eine manuell klappbare Tragkonstruktion, mittels der das Sitzelement (1) auf dem Boden einer Tribünenstufe (4) befestigbar ist, wobei die Tragkonstruktion mindestens einen klappbaren Befestigungsklappfuß umfasst und derart ausgebildet ist, dass das Sitzelement (1) in einer vertikalen Hubbewegung durch eine manuelle Klappbewegung des Befestigungsklappfußes von der Sitzplatzstellung in die Stehplatzstellung und zurück umrüstbar ist,
wobei
- die Tragkonstruktion vier klappbare Befestigungsklappfüße (6, 7, 8, 9) aufweist, die, bezogen auf die Blickrichtung eines bestimmungsgemäß auf einem Sitzteil (2) sitzenden oder auf einer Auftrittsfläche (5) stehenden Benutzers des Sitzelements (1),
- paarweise an der linken und rechten Seite des Sitzelements (1) angeordnet sind und
- jeweils aus einem oberen (10, 12, 14, 16) und einem unteren (11, 13, 15, 17) Fußteil bestehen, **dadurch gekennzeichnet, dass**
- die unteren Enden der unteren Fußteile (11, 13, 15, 17) um jeweils ein unteres Fußteilgelenk parallel nach vorne schwenkbar an einer Bodenplatte (18) befestigt sind, die auf dem Boden einer Tribünenstufe (4) befestigbar ist,
- die oberen Enden der oberen Fußteile (10, 12, 14, 16) um jeweils ein oberes Fußteilgelenk parallel nach vorne schwenkbar an einem Sitzseitenteil (19) des Sitzelements (1) befestigt sind,
- und die auf jeweils einer Seite des Sitzelements (1) angeordneten oberen Enden der unteren Fußteile (11, 13, 15, 17) und unteren Enden der oberen Fußteile (10, 12, 14, 16) in jeweiligen mittleren Fußteilgelenken in einem gemeinsamen Fußseitenverbindungsteil (20) schwenkbar gelagert sind,
- wobei ein linker (7) und ein rechter (9) Befestigungsklappfuß jeweils an dem oberen Ende des unteren Fußteils (13, 17) und an dem unteren Ende des zugehörigen oberen Fußteils (12, 16) des Befestigungsklappfußes (7, 9) eine korrespondierend ineinandergreifende Fußteilverzahnung (21) zum Synchronisieren der Schwenkbewegung der verzahnten Fußteile (12, 13; 16, 17) aufweisen,
- die Tragkonstruktion eine lösbare Sitzplatzverriegelung (22) aufweist, mittels der Fußteile (10, 11; 14, 15) in der Sitzplatzstellung gegen ein Verschwenken aus der Sitzplatzstellung nach vorne sicherbar sind,
- und das Sitzelement (1) ein Sitzquerverbindungsteil (24) umfasst,
- das auf der Rückseite des Sitzelements (1) angeordnet ist,
- das die linke mit der rechten Seite des Sitzelements (1) verbindet, und
- an dem Sitzseitenteile (19) befestigt sind, an denen die oberen Fußteile (10, 12; 14, 16) zweier Befestigungsklappfüße (6, 7; 8, 9) schwenkbar befestigt sind und/oder ein Sitzteil (2) befestigt ist und/oder das Rückenteil (3) klappbar gelagert ist.

2. Sitzelement (1) nach dem vorhergehenden Anspruch, **dadurch gekennzeichnet, dass** es ein Fußquerverbindungsteil (25) umfasst, das das linke Fußseitenverbindungsteil (20) mit dem rechten Fußseitenverbindungsteil (20) verbindet.

3. Sitzelement (1) nach dem vorhergehenden Anspruch, **dadurch gekennzeichnet, dass** das Fußquerverbindungsteil (25) vor den vorderen Befestigungsklappfüßen (6, 8) an den Fußseitenverbindungsteilen (20) angebracht ist.

4. Sitzelement (1) nach einem der Ansprüche 2 bis 3, **dadurch gekennzeichnet, dass** in der Stehplatzstellung der vordere Rand des Rückenteils (3) mittels des Fußquerverbindungsteils (25) auf dem Boden einer Tribünenstufe (4) abgestützt ist.

5. Sitzelement (1) nach einem der vorhergehenden Ansprüche, **dadurch gekennzeichnet, dass** es auf seiner linken und rechten Seite jeweils ein Sitzseitenteil (19) umfasst, an dem jeweils das vordere obere (10, 14) und hintere obere (12, 16) Fußteil der Befestigungsklappfüße (6, 7; 8, 9) auf der jeweiligen Sitzelementseite schwenkbar gelagert sind.

6. Sitzelement (1) nach einem der vorhergehenden Ansprüche, **dadurch gekennzeichnet, dass** das Sitzteil (2) um eine horizontale Sitzteilschwenkachse (36) drehbar gelagert ist, sodass es in der Sitzplatzstellung des Sitzelements (1) von einer etwa waagrechten Lage in eine etwa senkrechte Lage klappbar ist.

7. Sitzelement (1) nach Anspruch 6, **dadurch gekennzeichnet, dass** das Sitzteil (2) in dem oberen Ende eines vorderen oberen Fußteils (10, 14) gelagert ist.

8. Sitzelement (1) nach Anspruch 6 oder 7, **dadurch gekennzeichnet, dass** das Sitzteil (2) in einem Sitzseitenteil (19) gelagert ist.

9. Sitzelement (1) nach einem der Ansprüche 5 bis 8, **dadurch gekennzeichnet, dass** das Sitzteil (2) derart ausgebildet ist, dass es in der Sitzplatzstellung des Sitzelements (1) selbsttätig hochklappt, sobald eine darauf sitzende Person aufsteht.

10. Sitzelement (1) nach einem der vorhergehenden Ansprüche, **dadurch gekennzeichnet, dass** die unteren Fußteile (11, 13) auf der linken Seite des Sitzelements (1) gemeinsam an einer linken Bodenplatte (18) und die unteren Fußteile (15, 17) auf der rechten Seite des Sitzelements (1) gemeinsam an einer rechten Bodenplatte (18) schwenkbar befestigt sind.

11. Sitzelement (1) nach einem der vorhergehenden Ansprüche, **dadurch gekennzeichnet, dass** die Fußteilverzahnungen (21) an den Fußteilen (12, 13; 16, 17) der hinteren Befestigungsklappfüße (7, 9) angeordnet sind.

12. Sitzelement (1) nach einem der vorhergehenden Ansprüche, **dadurch gekennzeichnet, dass** es zum Synchronisieren der Schwenkbewegung des Rückenteils (3) mit der Schwenkbewegung der Fußteile (10-17) der Befestigungsklappfüße (6, 7, 8, 9) eine Rückenteilverzahnung (32) aufweist, die jeweils eine an den oberen Enden der oberen Fußteile (12, 16) des linken (7) und des rechten (9) hinteren Befestigungsklappfußes angeordnete Verzahnung und eine darin korrespondierend eingreifende Verzahnung des unteren Endes des Rückenteils (3) umfasst.

13. Sitzelement (1) nach einem der vorhergehenden Ansprüche, **dadurch gekennzeichnet, dass** mindestens ein unteres Fußteil (11, 13, 15, 17) an seinem unteren Ende einen Fußteilanschlag (33) aufweist, der in der Sitzplatzstellung des Sitzelements (1) auf der Bodenplatte (18) aufliegt.

14. Sitzelement (1) nach einem der vorhergehenden Ansprüche, **dadurch gekennzeichnet, dass** das Rückenteil (3) an seinem unteren Ende einen Rückenteilanschlag (35) aufweist, der bei in die Sitzposition hochgeklapptem Rückenteil (3) auf dem Sitzquerverbindungsteil (24) aufliegt.

15. Sitzelement (1) nach einem der vorhergehenden Ansprüche, **dadurch gekennzeichnet, dass** in der Stehplatzstellung das Sitzquerverbindungsteil (24) auf dem Boden einer Tribünenstufe (4) abgestützt ist.

16. Sitzelement (1) nach Anspruch 15, **dadurch gekennzeichnet, dass** unter dem Sitzquerverbindungsteil (24) ein Distanzstück (26) angebracht ist.

17. Sitzelement (1) nach einem der vorhergehenden Ansprüche, **dadurch gekennzeichnet, dass** in der Stehplatzstellung die Fußteile (10-17) unter dem umgeklappten Rückenteil (3) angeordnet sind.

18. Sitzelement (1) nach einem der vorhergehenden Ansprüche, **dadurch gekennzeichnet, dass** es eine lösbare Stehplatzverriegelung (22) aufweist, mittels der das Sitzelement (1) gegen ein Aufklappen aus der Stehplatz- in die Sitzplatzstellung sicherbar ist.

19. Sitzelement (1) nach Anspruch 18, **dadurch gekennzeichnet, dass** ein Betätigungsteil (28) der Sitzplatzverriegelung (22) auch zum Betätigen der Stehplatzverriegelung (27) ausgebildet ist.

20. Sitzelement (1) nach einem der vorhergehenden Ansprüche, **dadurch gekennzeichnet, dass** es als Einzelsitz mit einem Sitzteil (2) ausgebildet ist.

21. Sitzelement (1) nach einem der vorhergehenden Ansprüche, **dadurch gekennzeichnet, dass** es nur ein Sitzteil (2) aufweist und das Sitzteil (2) einen Einzelsitz für nur eine Person bildet.

22. Sitzelement (1) nach einem der vorhergehenden Ansprüche, **dadurch gekennzeichnet, dass** es mehrere, in Reihe nebeneinander angeordnete Sitzteile (2) aufweist, die jeweils einen Einzelsitz für eine Person bilden.

23. Sitzelement (1) nach einem der vorhergehenden Ansprüche, **dadurch gekennzeichnet, dass** es ein Sitzteil (2) aufweist, das eine Sitzbank für mehrere nebeneinander sitzende Personen bildet.

24. Sitzelement (1) nach einem der Ansprüche 22 bis 23, **dadurch gekennzeichnet, dass** es ein den Sitzteilen (2) des Sitzelements (1) gemeinsames Rückenteil (3) aufweist.

25. Tribüne, die wahlweise als Steh- oder Sitzplatztribüne nutzbar ist, insbesondere in einem Stadion oder einer Veranstaltungshalle, **dadurch gekennzeichnet, dass** sie Sitzelemente (1) nach einem der vorhergehenden Ansprüche aufweist.

## Claims

1. Convertible, fold-up and fold-out seat element (1) for a grandstand that can optionally be used as a standing or sitting grandstand, which seat element can be used folded-up into a lower standing position as a standing platform of a standing grandstand and folded-out into an upper seating position as at least one seat of a sitting grandstand, comprising
- at least one seat part (2) and
- at least one associated foldable rear part (3), which,
- in the standing position of the seat element (1),
- can be folded down onto the seat part (2),
- can be supported against the floor of a grandstand step (4), and
- forms a stand-on surface (5), upwardly covering the seat element (1), of a standing platform,
- and, in the seating position of the seat element (1),
- can be folded open with respect to the seat part (2), and
- forms a backrest for the seat part (2),
- and a manually foldable support structure, by means of which the seat element (1) can be fastened to the floor of a grandstand step (4), wherein the support structure comprises at least one foldable fastening folding leg and is designed in such a way that the seat element (1) can be converted in a vertical lifting movement by a manual folding movement of the fastening folding leg from the seating position into the standing position and back,
wherein
- the support structure has four foldable fastening folding legs (6, 7, 8, 9), which, in relation to the viewing direction of a user of the seat element (1) sitting on a seat part (2) or standing on a stand-on surface (5) as intended,
- are arranged in pairs on the left-hand and right-hand sides of the seat element (1), and
- consist in each case of an upper (10, 12, 14, 16) and a lower (11, 13, 15, 17) leg section,
**characterized in that**
- the lower ends of the lower leg sections (11, 13, 15, 17) are fastened to a base plate (18), which can be fastened to the floor of a grandstand step (4), so that said leg sections can pivot forward and in parallel about a respective lower leg section hinge,
- the upper ends of the upper leg sections (10, 12, 14, 16) are fastened to a seat side part (19) of the seat element (1) so as to be able to pivot forward and in parallel about a respective upper leg section hinge, and
- the upper ends of the lower leg sections (11, 13, 15, 17) and the lower ends of the upper leg sections (10, 12, 14, 16), which are arranged in each case on a side of the seat element (1), are pivotably mounted in respective central leg section hinges in a common leg-end connecting part (20),
- wherein a left-hand (7) and a right-hand (9) fastening folding leg have in each case, at the upper end of the lower leg section (13, 17) and at the lower end of the associated upper leg section (12, 16) of the fastening folding leg (7, 9), a correspondingly interlocking leg section toothing (21) for synchronizing the pivoting movement of the toothed leg sections (12, 13; 16, 17),
- the support structure has a releasable seat lock (22), by means of which the leg sections (10, 11; 14, 15) can be secured in the seating position against pivoting forward out of the seating position,
- and the seat element (1) comprises a seat transverse connecting part (24),
- which is arranged on the rear side of the seat element (1),
- which connects the left-hand side to the right-hand side of the seat element (1), and
- are fastened to the seat side parts (19) to which the upper leg sections (10, 12; 14, 16) of two fastening folding legs (6, 7; 8, 9) are pivotably fastened and/or one seat part (2) is fastened and/or the rear part (3) is foldably mounted.

2. Seat element (1) according to the preceding claim, **characterized in that** it comprises a leg transverse connecting part (25), which connects the left-hand leg-end connecting part (20) to the right-hand leg-end connecting part (20).

3. Seat element (1) according to the preceding claim, **characterized in that** the leg transverse connecting part (25) is attached to the leg-end connecting parts (20) in front of the front fastening folding legs (6, 8).

4. Seat element (1) according to either of claims 2 to 3, **characterized in that** in the standing position, the front edge of the rear part (3) is supported by means of the leg transverse connecting part (25) on the floor of a grandstand step (4).

5. Seat element (1) according to any one of the preceding claims, **characterized in that** it comprises on its left-hand and right-hand sides in each case a seat side part (19), on which the front upper (10, 14) and rear upper (12, 16) leg sections of the fastening folding legs (6, 7; 8, 9) are pivotably mounted on the respective seat element side.

6. Seat element (1) according to any one of the preceding claims, **characterized in that** the seat part (2) is mounted so as to be rotatable about a horizontal seat part pivot axis (36) so that it is foldable in the seating position of the seat element (1) from an approximately horizontal position into an approximately vertical position.

7. Seat element (1) according to claim 6, **characterized in that** the seat part (2) is mounted in the upper end of a front upper leg section (10, 14).

8. Seat element (1) according to claim 6 or 7, **characterized in that** the seat part (2) is mounted in a seat side part (19).

9. Seat element (1) according to any one of claims 5 to 8, **characterized in that** the seat part (2) is designed in such a way that it automatically folds upward in the seating position of the seat element (1) as soon as a person sitting thereon stands up.

10. Seat element (1) according to any one of the preceding claims, **characterized in that** the lower leg sections (11, 13) on the left-hand side of the seat element (1) are pivotably together fastened to a left-hand base plate (18) and the lower leg sections (15, 17) on the right-hand side of the seat element (1) are pivotably together fastened to a right-hand base plate (18).

11. Seat element (1) according to any one of the preceding claims, **characterized in that** the leg section toothings (21) are arranged on the leg sections (12, 13; 16, 17) of the rear fastening folding legs (7, 9).

12. Seat element (1) according to any one of the preceding claims, **characterized in that** it has a rear part toothing (32) for synchronizing the pivoting movement of the rear part (3) with the pivoting movement of the leg sections (10-17) of the fastening folding legs (6, 7, 8, 9), which rear part toothing comprises in each case a toothing arranged on the upper ends of the upper leg sections (12, 16) of the left-hand (7) and the right-hand (9) rear fastening folding leg and a toothing of the lower end of the rear part (3) which engages in a corresponding manner therein.

13. Seat element (1) according to any one of the preceding claims, **characterized in that** at least one lower leg section (11, 13, 15, 17) has, at its lower end, a leg section stop (33), which rests on the base plate (18) in the seating position of the seat element (1).

14. Seat element (1) according to any one of the preceding claims, **characterized in that** the rear part (3) has, at its lower end, a rear part stop (35), which rests on the seat transverse connecting part (24) when the rear part (3) is folded upward into the seating position.

15. Seat element (1) according to any one of the preceding claims, **characterized in that** in the standing position, the seat transverse connecting part (24) is supported on the floor of a grandstand step (4).

16. Seat element (1) according to claim 15, **characterized in that** a spacer (26) is attached beneath the seat transverse connecting part (24).

17. Seat element (1) according to any one of the preceding claims, **characterized in that** in the standing position, the leg sections (10-17) are arranged under the folded-down rear part (3).

18. Seat element (1) according to any one of the preceding claims, **characterized in that** it has a releasable standing-position lock (22), by means of which the seat element (1) can be secured against folding open out of the standing position into the seating position.

19. Seat element (1) according to claim 18, **characterized in that** an actuating part (28) of the seat lock (22) is also designed to actuate the standing-position lock (27).

20. Seat element (1) according to any one of the preceding claims, **characterized in that** it is designed as an individual seat having a seat part (2).

21. Seat element (1) according to any one of the preceding claims, **characterized in that** it only has one seat part (2) and the seat part (2) forms an individual seat for only one person.

22. Seat element (1) according to any one of the preceding claims, **characterized in that** it has several seat parts (2) arranged side by side and each forming an individual seat for one person.

23. Seat element (1) according to any one of the preceding claims, **characterized in that** it has a seat part (2) which forms a seat bench for several persons sitting side by side.

24. Seat element (1) according to either of claims 22 to 23, **characterized in that** it has a rear part (3) common to the seat parts (2) of the seat element (1).

25. Grandstand, which can optionally be used as a standing or sitting grandstand, in particular in a stadium or an event hall, **characterized in that** it has seat elements (1) according to any one of the preceding claims.

## Revendications

1. Élément de siège (1) pliant et dépliable convertible pour une tribune utilisable au choix comme tribune à places debout et assises, lequel est utilisable plié dans une position inférieure de place debout comme podium d'une tribune de places debout et déplié dans une position supérieure de place assise comme au moins une place assise d'une tribune de places assises, comprenant
- au moins une partie d'assise (2) et
- au moins une partie de dossier (3) pliante correspondante, qui
- dans la position de place debout de l'élément de siège (1)
- peut être pliée sur la partie d'assise (2),
- peut être appuyée par rapport au sol d'un gradin (4) et
- forme une surface de marche (5) d'un podium couvrant en haut l'élément de siège (1),
- et dans la position de place assise de l'élément de siège (1)
- peut être dépliée par rapport à la partie d'assise (2) et
- forme un dossier pour la partie d'assise (2),
- et une structure porteuse pliante manuellement, au moyen de laquelle l'élément de siège (1) peut être fixé sur le sol d'un gradin (4), la structure porteuse comprenant au moins un pied pliant de fixation pliable et étant réalisée de telle façon que l'élément de siège (1) peut être converti dans un mouvement de levage vertical de la position de place assise à la position de place debout et vice versa par un mouvement de dépliage manuel du pied pliant de fixation,
dans lequel
- la structure porteuse présente quatre pieds pliants de fixation pliable (6, 7, 8, 9) qui, en fonction de la direction de vision d'un utilisateur de l'élément de siège (1) qui est assis sur une partie d'assise (2) ou debout sur une surface de marche (5),
- sont disposés par paires sur les côtés gauche et droit de l'élément de siège (1) et
- sont composés respectivement d'une partie supérieure de pied (10, 12, 14, 16) et d'une partie inférieure de pied (11, 13, 15, 17),
**caractérisé en ce que**
- les extrémités inférieures des parties inférieures de pied (11, 13, 15, 17) sont respectivement fixées de manière pivotable parallèlement vers l'avant autour d'une articulation inférieure de pied sur une plaque de fond (18), laquelle peut être fixée sur le sol d'un gradin (4),
- les extrémités supérieures des parties supérieures de pied (10, 12, 14, 16) sont fixées de manière pivotable parallèlement vers l'avant autour d'une articulation supérieure de pied sur une partie latérale d'assise (19) de l'élément de siège (1),
- et les extrémités supérieures des parties inférieures de pied (11, 13, 15, 17) et les extrémités inférieures des parties supérieures de pied (10, 12, 14, 16) disposées respectivement sur un côté de l'élément de siège (1) sont logées respectivement de manière pivotable dans des articulations centrales de parties de pied dans une partie de connexion de côtés de pieds (20) commune,
- un pied pliant de fixation gauche (7) et un pied pliant de fixation droit (9) présentant respectivement sur l'extrémité supérieure de la partie inférieure de pied (13, 17) et sur l'extrémité inférieure de la partie supérieure de pied (12, 16) du pied pliant de fixation (7, 9) une denture de partie de pied (21) correspondante entrant en prise pour la synchronisation du mouvement de pivotement des parties de pied (12, 13; 16, 17) dentées,
- la structure porteuse présente un verrouillage de place assise (22) libérable, au moyen duquel les parties de pied (10, 11; 14, 15) peuvent être sécurisées dans la position de place assise contre un pivotement vers l'avant hors de la position de place assise,
- et l'élément de siège (1) comprend une partie de connexion transversale de siège (24),
- laquelle est disposée sur le dos de l'élément de siège (1),
- laquelle connecte le côté gauche au côté droit de l'élément de siège (1), et
- sur laquelle sont fixées des parties latérales d'assise (19), sur lesquelles les parties supérieures de pied (10, 12; 14, 16) de deux pieds pliants de fixation (6, 7; 8, 9) sont fixées de manière pivotable et/ou une partie d'assise (2) est fixée et/ou la partie de dossier (3) est logée de manière pliable.

2. Élément de siège (1) selon la revendication précédente, **caractérisé en ce qu'**il comprend une partie de connexion transversale de pieds (25), laquelle connecte la partie de connexion latérale de pied (20) gauche à la partie de connexion latérale de pied (20) droite.

3. Élément de siège (1) selon la revendication précédente, **caractérisé en ce que** la partie de connexion transversale de pieds (25) est montée devant les pieds pliants de fixation (6, 8) avant sur les parties de connexion latérales de pieds (20).

4. Élément de siège (1) selon l'une quelconque des revendications 2 à 3, **caractérisé en ce que**, dans la position de place debout, le bord avant de la partie de dossier (3) est appuyé sur le sol d'un gradin (4) au moyen de la partie de connexion transversale de pieds (25).

5. Élément de siège (1) selon l'une quelconque des revendications précédentes, **caractérisé en ce qu'**il comprend sur ses côtés gauche et droit respectivement une partie latérale d'assise (19), sur laquelle la partie de pied supérieure avant (10, 14) et supérieure arrière (12, 16) des pieds pliants de fixation (6, 7; 8, 9) sont respectivement logées de manière pivotable sur le côté d'élément de siège respectif.

6. Élément de siège (1) selon l'une quelconque des revendications précédentes, **caractérisé en ce que** la partie d'assise (2) est logée rotative autour d'un axe de pivotement de partie d'assise (36), de telle sorte que, dans la position de place assise de l'élément de siège (1), elle puisse être pliée d'une position approximativement horizontale à une position approximativement verticale.

7. Élément de siège (1) selon la revendication 6, **caractérisé en ce que** la partie d'assise (2) est logée dans l'extrémité supérieure d'une partie supérieure de pied avant (10, 14).

8. Élément de siège (1) selon la revendication 6 ou 7, **caractérisé en ce que** la partie d'assise (2) est logée dans une partie latérale d'assise (19).

9. Élément de siège (1) selon l'une quelconque des revendications 5 à 8, **caractérisé en ce que** la partie d'assise (2) est réalisée de telle façon que, dans la position de place assise de l'élément de siège (1), elle se replie automatiquement dès qu'une personne assise dessus se lève.

10. Élément de siège (1) selon l'une quelconque des revendications précédentes, **caractérisé en ce que** les parties inférieures de pied (11, 13) du côté gauche de l'élément de siège (1) sont fixées ensemble de manière pivotable sur une plaque de fond (18) gauche, et les parties inférieures de pied (15, 17) du côté droit de l'élément de siège (1) sont fixées ensemble de manière pivotable sur une plaque de fond (18) droite.

11. Élément de siège (1) selon l'une quelconque des revendications précédentes, **caractérisé en ce que** les dentures de partie de pied (21) sont disposées sur les parties de pied (12, 13; 16, 17) des pieds pliants de fixation arrière (7, 9).

12. Élément de siège (1) selon l'une quelconque des revendications précédentes, **caractérisé en ce que**, pour la synchronisation du mouvement de pivotement de la partie de dossier (3) avec le mouvement de pivotement des parties de pied (10-17) des pieds pliants de fixation (6, 7, 8, 9), il présente une denture de partie de dossier (32), laquelle comprend respectivement une denture disposée sur les extrémités supérieures des parties supérieures de pied (12, 16) des pieds pliants de fixation arrière gauche (7) et droit (9) et une denture correspondante entrant en prise avec celle-ci de l'extrémité inférieure de la partie de dossier (3).

13. Élément de siège (1) selon l'une quelconque des revendications précédentes, **caractérisé en ce qu'**au moins une partie inférieure de pied (11, 13, 15, 17) présente sur son extrémité inférieure une butée de partie de pied (33), laquelle est posée sur la plaque de fond (18) dans la position de place assise de l'élément de siège (1).

14. Élément de siège (1) selon l'une quelconque des revendications précédentes, **caractérisé en ce que** la partie de dossier (3) présente sur son extrémité inférieure une butée de partie de dossier (35), laquelle, lorsque la partie de dossier (3) est pliée dans la position assise, est posée sur la partie de connexion transversale de siège (24).

15. Élément de siège (1) selon l'une quelconque des revendications précédentes, **caractérisé en ce que**, dans la position de place debout, la partie de connexion transversale de siège (24) est appuyée sur le sol d'un gradin (4).

16. Élément de siège (1) selon la revendication 15, **caractérisé en ce qu'**une entretoise (26) est montée en dessous de la partie de connexion transversale de siège (24).

17. Élément de siège (1) selon l'une quelconque des revendications précédentes, **caractérisé en ce que**, dans la position de place debout, les parties de pied (10-17) sont disposées en dessous de la partie de dossier (3) pliée.

18. Élément de siège (1) selon l'une quelconque des revendications précédentes, **caractérisé en ce qu'**il présente un verrouillage de place debout (22) libérable, au moyen duquel l'élément de siège (1) peut être sécurisé contre un dépliement de la position de place debout à la position de place assise.

19. Élément de siège (1) selon l'une quelconque des revendications précédentes, **caractérisé en ce qu'**un élément d'actionnement (28) du verrouillage de place assise (22) est réalisé également pour l'actionnement du verrouillage de place debout (27).

20. Élément de siège (1) selon l'une quelconque des revendications précédentes, **caractérisé en ce qu'**il est réalisé comme siège individuel avec une partie d'assise (2).

21. Élément de siège (1) selon l'une quelconque des revendications précédentes, **caractérisé en ce qu'**il ne présente qu'une seule partie d'assise (2) et la partie d'assise (2) forme un siège individuel uniquement pour une personne.

22. Élément de siège (1) selon l'une quelconque des revendications précédentes, **caractérisé en ce qu'**il présente plusieurs parties d'assise (2) disposées en file les unes à côté des autres, lesquelles forment respectivement un siège individuel pour une personne.

23. Élément de siège (1) selon l'une quelconque des revendications précédentes, **caractérisé en ce qu'**il présente une partie d'assise (2), laquelle forme une banquette pour plusieurs personnes assises les unes à côté des autres.

24. Élément de siège (1) selon l'une quelconque des revendications précédentes, **caractérisé en ce qu'**il présente une partie de dossier (3) commune aux parties d'assise (2) de l'élément de siège (1).

25. Tribune, laquelle peut être utilisée au choix comme tribune à places debout ou tribune à places assises, en particulier dans un stade ou dans un hall d'événements, **caractérisée en ce qu'**elle présente des éléments de siège (1) selon l'une quelconque des revendications précédentes.
